# EUROPÄISCHE PATENTSCHRIFT

(11) **EP 1 998 878 B1**
(45) Veröffentlichungstag und Bekanntmachung des Hinweises auf die Patenterteilung: **24.06.2009**
(21) Anmeldenummer: 07723664.4
(22) Anmeldetag: 28.03.2007
(51) Int. Cl.: B01F 3/04, B01F 5/06

(54) **IMPRÄGNIERER**
IMPREGNATOR
IMPREGNATEUR

(30) Priorität: 29.03.2006 DE 102006014814; 11.10.2006 DE 102006048456; 11.10.2006 DE 102006048457
(43) Veröffentlichungstag der Anmeldung: 10.12.2008
(73) Patentinhaber: Carbotek Holding GmbH, 86720 Nördlingen (DE)
(72) Erfinder: FISCHER, Georg, 86738 Deiningen (DE)
(74) Vertreter: Munk, Ludwig
(86) Internationale Anmeldenummer: PCT/EP2007/002718
(87) Internationale Veröffentlichungsnummer: WO 2007/112892

(56) Entgegenhaltungen:
- WO-A-20/05105279
- DE-U1- 20 004 007
- DE-U1- 29 707 300
- FR-A- 982 264
- GB-A- 340 503
- US-A- 2 417 670
- US-A- 3 761 066
- US-A1- 2003 037 823
- US-A1- 2003 168 754
- US-A1- 2005 098 216

## Beschreibung

Die Erfindung betrifft einen Inline-Begasungs-Schankanlagen-Imprägnierer zum Versetzen einer nicht- oder schwachgashaltigen Getränkevorproduktsflüssigkeit mit Gas gemäß dem Oberbegriff des Anspruchs 1. Die Erfindung betrifft ferner eine Schankanlage mit Inline-Begasung gemäß dem Oberbegriff des Anspruchs 23.

Imprägnieren im Sinne der Erfindung ist das Lösen von Gasen in Flüssigkeiten, d.h. das Imprägnieren von Flüssigkeiten mit Gasen, wie es in Absorptionskolonnen in großchemischen Anlagen eingesetzt wird. So wird z.B. gemäß der deutschen Patentschrift DE 2503681 ein in einer Flüssigkeit zu absorbierendes Gas in einer Kolonne von untennach oben im Gegenstrom zu der von oben nach unten fließenden Flüssigkeit durch diemit einem porösen Keramikmaterial gefüllte Kolonne geführt.

Im Getränkeausschank werden Imprägnierer dagegen verwendet, um in Schankanlagen Getränkevorprodukte mit Gasen zu imprägnieren bzw. Gase in den Getränkevorprodukten zu lösen und so trinkfertige Getränke erst in der Schankanlage herzustellen. Als Beispiele für zu imprägnierende Getränkevorprodukte kommen Limonaden, (-sirupe) und insbesondere ein kohlensäurearmes bzw. -loses Biervorprodukt in Frage. Neben aromahaltigen Gasen kommen als Imprägniergase insbesondere Kohlensäure (genauer gesagt: CO₂) und Stickstoff (genauer gesagt N₂) in Frage, um beispielsweise eine sprudelnde Limonade und insbesondere ein kohlensäurehaltiges Bier zu erzeugen.

Dabei ist der Begriff "Kohlensäure" oder "kohlensäurehaltig" ist zwar bei Getränken üblich, genauer gesagt wird jedoch Kohlendioxid (CO₂) zugesetzt, welches sich zum weit überwiegenden Teil nur physikalisch in der Flüssigkeit bindet und keine chemische Reaktion zu Kohlensäure (H₂CO₃) eingeht.

Diese physikalische Bindung beim Lösen von Gasen in Flüssigkeiten ist ein Stoffaustauschprozess nach den Gesetzmäßigkeiten der physikalischen Absorption. Dieser Austauschprozess findet in den Gas-Flüssigkeits-Phasengrenzflächen statt. Das Gas diffundiert in die Flüssigkeit ein. Während sich unpolare Nichtelektrolyte wie z.B. Sauerstoff und Stickstoff beim Lösen primär in die Hohlräume zwischen den Flüssigkeitsmolekülen einbauen, bilden polare Elektrolyte wie z.B. Kohlendioxid in Wasser mit den ebenfalls polaren Wassermolekülen Wasserstoffbrücken, die sich mit anderen Wassermolekülen zu Assozianten zusammenlagem. CO₂-Moleküle dringen z.B. sehr gut in das Gefüge der Wassermoleküle ein. Der Stoffaustausch von Gasen in Flüssigkeiten wird der vereinfachten Form des ersten Fick'schen Gesetzes beschrieben $Mi = A ⁢ \left(Ci*-C⁢1\right) = \left(Di/δi\right) ⁢ A ξ \left(Pi*P⁢1\right) .$
Wobei
- Mi: dem Massenstrom eines Gases von der Gasphase in die Flüssigkeit,
- A: der Oberfläche an der der Stoffaustausch stattfindet,
- (Ci*-C1): dem Konzentrationsgefälle zwischen der Gleichgewichtskonzentration an der Phasengrenzfläche und der momentanen Konzentration in der Flüssigkeit,
- δ: der Länge des Transportweges vom Flüssigkeitsinneren an die Phasengrenzfläche,
- Di: dem Diffusionskoeffizienten für Gase.
- ξ: dem Absorptionskoeffizienten (der Löslichkeit von Gasen) in Abhängigkeit von Temperatur. Druck und Stoff, und
- (Pi*-P1): dem Druckgefälle zwischen dem Partialdruck des Gases und dem momentan anliegenden Druck in der Flüssigkeit
entspricht. Danach ist die Geschwindigkeit (Mi), mit dem sich ein Gleichgewichtszustand in einer Flüssigkeit einstellt, von dem Konzentrationsgefälle, dem Diffusionskoeffizienten für Gas, dem Absorptionskoeffizienten, der Oberfläche, der Länge des Transportweges, dem herrschenden Druck und der Temperatur abhängig.

Effiziente Stoffaustauschsysterne müssen daher eine große Oberfläche aufweisen, an der der Stoffaustausch stattfinden kann, große Turbulenzen für möglichst kurze Transportwege schaffen, sowie einen hohen Druck und niedere Temperaturen bereitstellen, um einen möglichst effizienten und schnellen Stoffübergang zu erreichen.

Neben bekannten Blasen bildenden Systemen, wie beispielsweise Rührsystemen, Schlaufenreaktoren oder Injektionssystemen, welche aufgrund ihrer Anfälligkeit und dem insbesondere bei den Injektionssystemen hohem apparativen Aufwand (Druckbehälter, Druckpumpe, Kühlanlage) und dementsprechend hohen Betriebskosten eine geringe Wirtschaftlichkeit erreichen, haben sich im Bereich der schankseitigen Getränkebegasung mit Kohlensäure Karbonatoren bzw. Imprägnierer der eingangs bezeichneten Art durchgesetzt.

Durch einen vorgegebenen Gas- und Flüssigkeitsdruck - bei der Imprägnierung von kohlensäurelosem Biervorprodukt mit CO₂ haben sich dabei beispielsweise 4 Bar Flüssigkeitsdruck und 5 Bar Gasdruck oder 5 Bar Flüssigkeitsdruck und 5,5 Bar Gasdruck als geeignet erwiesen - wird dabei versucht, das gewünschte Verhältnis Gas zu Flüssigkeit in der Mischzelle und einen optimalen Druck in der Mischzelle einzustellen, so dass die gewünschte Lösung des Gases in der Flüssigkeit erfolgt.

Allerdings werden derartige Imprägnierer oft in Inline-Begasungs-Schankanlagen eingesetzt, bei denen das Getränkevorprodukt herkömmlich mit Kolbenpumpen aus einem Tank und neuerdings auch mit Membranpumpen aus einem Beutel heraus gesaugt wird, so dass der Imprägnierer eingangsseitig den Druckstößen der Kolbenpumpe ausgesetzt ist und kein konstanter Flüssigkeitsdruck erreicht werden kann. Desweiteren hängt der Volumenstrom, welcher pro Zeiteinheit in die Mischzelle eintritt, wesentlich davon ab, mit welcher Zapfgeschwindigkeit der Zapfer das Getränk zapft. Ändert sich die Zapfgeschwindigkeit, wird das Druckgefälle von der Gaszufuhr - bzw. Flüssigkeitszufuhrseite zur Mischzelle hin ebenfalls geändert, so dass der Öffnungsgrad der Gaszufuhr und der Flüssigkeitszufuhr schwanken, obwohl der externe Druck auf einen festen Wert eingestellt ist. Dadurch ändern sich auch die in die Mischzelle eintretenden Volumenströme, so dass das Gas- Flüssigkeitsmischverhältnis vom Optimum für das Lösen des Gases in der Flüssigkeit beim jeweiligen Druck in der Mischzelle abweichen kann.

In Schankanlagen wird ein Getränk aus einem Getränkebehälter über einen Getränkezufuhrstrang zu einem meist höher gelegenen Zapfhahn befördert. Bei gewöhnlichen Schankanlagen besteht der Getränkezufuhrstrang aus einer Schankleitung, bei Schankanlagen mit Inline-Begasung bzw. schankseitigen Druckbegasungsstufen kann in dem Getränkezufuhrstrang auch noch ein oder mehrere Imprägnierer angeordnet sein, mit dem ein Getränkevorprodukt beispielsweise mit Kohlensäure angereichert wird. Bei sogenannten Postmix-Schankanlagen können sich im Getränkezufuhrstrang ferner noch Mischventile für Sirup mit einem inline-begasten Wasser befinden und ein Pufferbehälter, in dem das Wasser unter Kohlendioxidatmosphäre begast wird.

Ein Imprägnierer, bei dem eine Flüssigkeit unter Gasatmosphäre mit dem Gas imprägniert wird, wobei dann ist der US-Patentschrift US 636, 162 zu entnehmen. Dabei werden das Gas und die Flüssigkeit an Drahtsiebgeflechten vorbeigeführt und das aufimprägnierte Flüssigkeits-Gas-Gemisch wird in einen Pufferbehälter geleitet.

Zum Fördern des Getränks oder Getränkevorprodukts durch den Getränkezufuhrstrang ist ein bestimmter Förderdruck nötig. Bei herkömmlichen Schankanlagen wird dieser beispielsweise über ein Druckgas (z.B. Kohlendioxid) bereitgestellt, mit dessen Druck ein Getränkefass oder ein Getränkecontainer beaufschlagt wird, so dass das Getränk über die Ausschankleitung zum Zapfhahn hochgedrückt wird. Bei Schankanlagen mit einer schankseitigen Druckbegasungsstufe, die nach dem Inline-Karbonisierverfahren arbeiten und bei denen ein sog. Imprägnierer vorgesehen ist, um ein kohlensäurearmes oder -loses Getränkevorprodukt in der Schankanlage mit Kohlensäure odgl. zu versehen, ist dagegen dem Getränkebehälter eine Pumpe nachgeordnet, mit der das Getränkevorprodukt aus dem Getränkebehälter zum Imprägnierer gepumpt und dort aufkarbonisiert wird, d.h. mit Kohlensäure (genauer gesagt Kohlendioxid) versetzt wird, um dann als Getränk mit darin gelöster Kohlensäure zum Zapfhahn befördert zu werden.

Dazu ist ein gewisser Arbeitsdruck nötig, der oberhalb des Fassdrucks und des Ausschankdrucks liegt. Beim Inline-Begasen von Bier hat sich beispielsweise ein Druck im Imprägnierer von 4 - 5 bar als geeignet erwiesen.

Um am Zapfhahn die gewünschte Zapfgeschwindigkeit einstellen zu können, ist es daher nötig, den Druckverlust in der Schankanlage künstlich zu erhöhen, so dass etwa ein zu hoher Förderdruck oder der für das Inline-Begasen nötige Überdruck abgebaut wird, beispielsweise auf das bei herkömmlichen Schankanlagen übliche Fassdruckniveau. Bei herkömmlichen Bierzapfanlagen sind beispielsweise max. 1,5 bis 3 bar, oft 2,2 bis 3 bar Fassdruck üblich.

Eine Möglichkeit hierfür ist es, die Leitung in Form einer Wendel aufzuwickeln. Weiterhin sind sog. Druckkompensatoren bekannt, die heute meist unmittelbar in den Zapfhahn integriert sind. Dabei ist ein verschieblicher Drosselkörper in der Zuleitung des Zapfhahns angeordnet, dessen Lage der Zapfer über eine Einstellschraube so einstellen kann, dass der Drosselkörper einen Ringspalt einer gewünschten Dicke freigibt und sich der Widerstand somit verändern und an die gewünschten Verhältnisse anpassen lässt. Mit der Einstellschraube stellt der Zapfer den Zapfhahn auf eine gewünschte Durchflussmenge ein, die sich beispielsweise danach richtet, ob er große Gefäße wie z.B. 1l-Maßkrüge oder kleine Gefäße, wie beispielsweise 0.25l-Colagläser befüllen will und nach der zu zapfenden Flüssigkeit, beispielsweise helles Bier im Gegensatz zu Weizenbier.

Insbesondere bei Schankanlagen mit schankseitiger Druckbegasungsstufe, bei denen ein oberhalb des bei herkömmlichen Schankanlagen üblichen Fassdrucks liegender Arbeitsdruck im Imprägnierer nötig ist, tritt dabei das Problem auf, dass am Zapfhahn die Mengenregulierung nicht mehr ohne weiteres möglich ist. Falls die Schankanlage für Bier verwendet wird "reißt" das Bier "auf", d.h. es beginnt zu schäumen, weil sich Kohlensäure entbindet. Die Entbindung beruht dabei auf der Tatsache, dass der Zapfhahn-Druckkompensator für einen gewissen Druckbereich ausgelegt ist. Ist der Leitungsdruck nun deutlich höher als vorgesehen, wird der laminare Durchfluss gestört und es kommt zu Verwirbelungen, in deren Folge sich Kohlensäure entbindet.

Außerdem kann es beim Einsatz einer Druckluft-Membranpumpe am Zapfhahn zu Schwankungen des Förderdrucks kommen. Der Zapfdruck sollte jedoch konstant sein, da es bei Druckschwankungen ansonsten ebenfalls zur unerwünschten Kohlensäure-Entbindung kommen kann.

Die US-Patentschriften US 6 712 342 B2 und US 6,138,995 offenbaren Getränkespender, in denen Hohlfasermembrane oder -bündel vorgesehen sind. Darin sind als Imprägnierkörper dienende hydrophobe Hohlfasern verbaut, welche von CO2 durchströmt werden und von der zu imprägnierenden Flüssigkeit umspült werden. Dabei kann lediglich das Gas durch die Wände der Hohlfasern durchtreten und und imprägniert dabei die Flüssigkeit auf der anderen Wandseite.

Ein weiterer Schankanlagen-Imprägnierer wird beispielsweise in der DE 198 51 360 A1 vorgeschlagen. Dabei handelt es sich um einen Rohrsiebkarbonator, bei dem in einer als Rohr ausgebildeten Mischzelle, an die Gas- und Flüssigkeitszufuhr anschließbar sind, eine Vielzahl von Mischsieben aneinander gereiht sind. Die Mischsiebe stellen in ihrer Gesamtheit die gewünschte große Oberfläche bereit, an der der Stoffaustausch beim Lösen der Kohlensäure in dem Getränkevorprodukt stattfinden kann. Ein derartiger Rohrsiebkarbonator ist auch der Patentanmeldung DE 100 55 137 A1 zu entnehmen.

Auch in der US-Schrift US 3, 761,066 ist ein solcher Rohrsiebkarbonator gezeigt, bei dem das zugeführte Gas und Wasser eine Mehrzahl von Drahtgeflecht-Mischsieben durchströmen muss: Von der Seite wird Gas zugeführt, von oben Wasser. Das Gas tritt durch einen Filter und eine anschließende Düse bzw. Prallplatte hindurch in eine Vorverwirbelungsstufe, in die auch die Flüssigkeit eintritt, nämlich durch Öffnungen im Umfang eines zylinderförmigen Lochblechs. Die so entstandene Strömung tritt durch Öffnungen in einem konischen Lochblech in die eigentliche Imprägnierstufe ein. Dort sind zylindrische Drahtgeflechtringe angeordnet, wobei zwischen den einzelnen Drahtgeflechtringen jeweils Platten angeordnet sind, so dass die Strömung einen Slalom durch die Drahtgeflechte hindurch fährt und dabei aufimprägniert. Die ringförmigen Drahtgeflechtelemente können dabei auch aus jedem für den Einsatz in dem gezeigten Karbonator geeigneten Material mit (flüssigkeits-)durchlässigen Eigenschaften gebildet sein.

Solche Rohrsiebkarbonatoren sind jedoch aufgrund der hohen Zahl an Metallsieben nicht nur relativ teuer hinsichtlich der Materialkosten, sondern auch hinsichtlich des entsprechend aufwendigen Zusammenbaus.

Daher sind in letzter Zeit auch schon Schüttgutkarbonatoren vorgeschlagen worden, beispielsweise in der deutschen Patentanmeldung DE 101 60 397 A1. Dieser Schrift ist ein Schüttgutkarbonator mit einer Mischzelle zu entnehmen, die mit einem Schüttgut hoher Oberfläche, wie beispielsweise einem Quarzsteingranulat oder dergleichen befüllt ist. Auch andere Granulate, beispielsweise Kunststoffgranulat oder VA-Stahlgranulat wurden als Schüttgut vorgeschlagen. Dabei ist die mit dem Schüttgut erzielbare Oberfläche jedoch begrenzt. Denn das Ausschwemmen des Schüttguts aus dem Imprägnierer muss zumindest im Lebensmittelbereich unbedingt vermieden werden, so dass das Schüttgut trotz des Erfordernisses einer großen Oberfläche nicht beliebig fein gemahlen sein darf, um die für das Schüttgut nötigen Rückhaltesysteme nicht zuzusetzen. Trotzdem wird sich dies im Laufe der Zeit nicht vollständig vermeiden lassen, so dass Schüttgutkarbonatoren relativ häufig ausgetauscht werden müssen. Weiterhin ist es nachteilig, dass sich derartige Schüttgutkarbonatoren relativ schlecht reinigen lassen, so dass an den besonders im Zusammenhang mit stärke- oder zuckerhaltigen Getränken aus lebensmittelhygienischer Sicht nötigen Reinigungsintervallen meist der gesamte Schüttgutkarbonator ausgetauscht wird.

Es ist daher eine Aufgabe der vorliegenden Erfindung, einen Inline-Schankanlagen-Imprägnierer zu schaffen, mit dem bei niedrigen Herstellungs- und Betriebskosten eine hohe Gaslösewirksamkeit erreicht wird, und der zum Einsatz im Lebensmittelbereich und zur Herstellung von Bier geeignet ist, sowie eine mit einem solchen Imprägnierer ausgestattete Schankanlage, sowie die Herstellung von Bier und anderen Getränken zu verbessern.

Diese Aufgabe wird hinsichtlich des Inline-Schankanlagen-Imprägnierers mit dem Merkmalen des Anspruchs 1 gelöst, hinsichtlich der Schankanlage mit den Merkmalen des Anspruchs 23.

Erfindungsgemäß ist dabei in einer Mischzelle des Inline-Schankanlagen-Imprägnierers, in die ein Gaszulauf und ein Flüssigkeitszulauf einmündet und aus der ein Ablauf für das Flüssigkeits-Gas-Gemisch herausführt, ein Imprägnierkörper so angeordnet, dass der Durchlauf der Flüssigkeit und des Gases durch die Mischzelle zwangsweise durch den Imprägnierkörper hindurch erfolgen muss, wobei der Imprägnierkörper aus einem porösen Material besteht, das heißt ein poröser Festkörper ist. Der poröse bzw. Poren aufweisende Festkörper kann dabei aus jedem Poren aufweisenden Material mit einer großen Oberfläche sein, beispielsweise aus Sintermaterialien, Gewebe-, Gewirke-. Geflecht- oder Filzfestkörper, oder aber aus Schwamm oder geschäumten Materialien oder dergleichen. 8Diese Materialien sind billig und insbesondere die Sinterfestkörper mit großer Gleichmä-ßigkeit der Porengröße und -anordnung herstellbar, so dass nicht nur unter wirtschaftlichen Aspekten Vorteile erzielt werden, sondern auch hinsichtlich der Qualität der Imprägnierung bzw. Karbonisierung der mit einem Gas zu imprägnierenden, insbesondere zu karbonisierenden Flüssigkeit.

Als Material für den Imprägnierkörper eignen sich dabei alle der oben stehend angegebenen Werkstoffe. Es hat sich dabei aber herausgestellt, dass Ausführungsformen, bei denen der oder einer der Imprägnierkörper aus einem Schwamm, aus geschäumtem Material bzw. Schaumstoff bestehenden Körper hergestellt ist, besonders viele Vorteil aufweisen, da diese Materialien eine hohe Porösität bei je nach Material einstellbarer, relativ großer Porenanzahl und durchschnittlicher Porengröße und damit große Phasengrenzflächen bei geringem Strömungswiderstand und ausreichendem Widerstand gegen eine Materialausspülung aufweisen. In einer bevorzugten Ausführungsform ist der zumindest eine Imprägnierkörper aus einem Polyester- oder Polyetherfilterschaum mit einer Porengröße von 90-100 PPI (Poren pro inch) dies entspricht einer Porengröße von ca. 250 µm und ca. 90.000 Zellen/cm³ (offenporige Zellen). Besonders vorteilhaft hat der Schaum dabei die Zellstruktur eines retikulierten Filterschaums, welcher nahezu zu 100% offenzellig ist. Durch die Retikulierung werden die Zellhäute nahezu vollständig entfernt, es bleibt also nur ein Gerüst übrig. Dies gewährleistet einen ausgesprochen niedrigen Strömungswiderstand. Die Phasengrenzflächen liegen dabei also nicht mehr an vollständig von Materialwänden umschlossenen Poren, sondern an lediglich von einem Materialgerüst umschlossenen, ansonsten offenwandigen Zellen.

Zur Erzielung einer noch kleineren Porengröße wird der Schaumstoff im Karbonator vorteilhaft zusammengepresst, insbesondere von ursprünglich 150 mm auf 80 mm Länge. Dadurch wird der Schaumstoff-Imprägnierköper verdichtet und die Anzahl der Zellen steigt auf ca. 170.000 Zellen/cm³.

Auch mit Sintermaterialien können jedoch große Phasengrenzflächen und Turbulenzen in der Strömung erzeugt werden. Je nach gewünschtem Gas, Flüssigkeit, und Zusammensetzung des Ausgangsgemisches stehen dabei verschiedene Sintermaterialien mit unterschiedlichen Porengrößen bereit, so dass der Imprägnierer durch Auswahl des geeigneten Materials für den Imprägnierkörper auf die jeweiligen Vorgaben abgestimmt werden kann. Je nach Anforderung auch an die Beständigkeit und Lebensmittelverträglichkeit des Imprägnierkörpers kann ein Sintermaterial aus Glas, Keramik, Kunststoff oder Metall zum Einsatz kommen.

Vorteilhaft ist der Imprägnierkörper dabei als eine den Durchmesser des Mischrohrs ausfüllende Scheibe ausgebildet, so dass die Flüssigkeit, aber auch das Gas zwangsweise durch den Imprägnierkörper durchströmen muss und an der großen Oberfläche an den Poren des Festkörpers in Lösung geht. Dabei ist es vorteilhaft, dass dieser Festkörper einfach in die Mischzelle eingebracht werden kann, aber auch einfach aus ihr wieder entnommen werden kann, so dass einerseits eine kostengünstige Fertigung und andererseits eine Wartung des Imprägnierers zu den durch die Hygienevorschriften vorgegebenen Intervallen einfach möglich ist. Ein Ausschwemmen von Schüttgut wird damit wirkungsvoll vermieden ohne dass die hohen Kosten und der konstruktive und montageseitige Aufwand wie bei einem Rohrsiebkarbonator anfällt.

Es wäre jedoch ebenfalls denkbar, den Imprägnierkörper mit einer Fassung - beispielsweise aus Plastik- zu versehen und so eine den Durchmesser einer vorteilhaft als Mischrohr ausgebildeten Mischzelle ausfüllende Imprägnierpatrone zu bilden.

Falls es sich als nötig erweist, den Imprägnierkörper in der Mischzelle zusätzlich zu fixieren, können entsprechende Fixiermittel vorgesehen sein, wie beispielsweise ein Lochblech oder ein Gitter, welches den Imprägnierkörper in Position hält und mit dem der Imprägnierkörper gegebenenfalls zusammengepresst wird.

Eine weitere vorteilhafte Weiterbildung betrifft eine Hochfrequenz- oder Ultraschall-Vibrationseinrichtung, welche auf das Innere der Mischzelle wirkt und damit als Zusatzimprägniereinrichtung bzw. als Imprägnierunterstützungseinrichtung dient. Die Vibrationseinrichtung könnte dabei beispielsweise an der Wand der Mischzelle angebracht sein, über den ganzen Umfang der Mischzelle verteilte Ultraschallerzeuger und/oder eine in der Mischzelle angeordnete Ultraschalleinheit aufweisen. Durch die per hochfrequenter Vibration erzeugten Schwingungen und die ausgelöste Kavitation werden dabei in der Mischzelle hohe Turbulenzen und dadurch kurze Transportwege beim Stoffaustausch erreicht. Besonders vorteilhaft ist es dabei, dass die Ultraschallanwendung unter dem in der Mischzelle des Karbonisierers bzw. Imprägnierers herrschenden Druck (z.B. 3 bis 5 bar) und bei durchfließendem Medium erfolgt.

Ein Verfahren zum Lösen von Gas in einer Flüssigkeit mit Hilfe von Ultraschall ist in der europäischen Patentschrift EP 0 661 090 B1 beschrieben.

Die Erfindung ist nicht auf einen Imprägnierer mit einem Imprägnierkörper beschränkt. Vielmehr können mehrere Imprägnierkörper in Reihe geschalten in der Mischzelle angeordnet sein. Dabei kann jeder oder einige der Imprägnierkörper aus unterschiedlichen Materialien bestehen, so dass die Mischeigenschaften des Imprägnierers noch besser auf die jeweilige Flüssigkeit, bzw. Gas oder gewünschte Ausgangszusammensetzung abgestimmt werden kann.

Vorteilhaft ist ferner ein die Mischzelle-Gas- und Flüssigkeitszufuhrseite gegen die Umgebung abdichtendes Kopfstück vorgesehen, welches mit einem Anschluss für eine Flüssigkeitszufuhrleitung und einem Anschluss für eine Gaszufuhrleitung versehen ist. Der Imprägnierer kann damit einfach in bestehende Anlagen eingebaut werden.

Bevorzugt ist der Imprägnierer als einstückiges Endprodukt hergestellt, beispielsweise als einstückiges Spritzgussbauteil mit eingeschweißtem Imprägnierkörper. Alternativ dazu kann der Imprägnierer aber auch so aufgebaut sein, dass er in seine Einzelteile zerlegt und gereinigt werden kann, wobei auch ein einfacher Austausch des oder der Imprägnierkörper möglich ist. Besonders vorteilhaft ist der Imprägnierer insgesamt (bis auf den oder die Imprägnierkörper) oder zumindest das Gehäuse der Mischzelle aus einem Kunststoff gefertigt, welcher nicht quillt und mit hinreichend genauen Toleranzen geformt werden kann.

Wenn das Kopfstück mit dem Mischrohr verschraubt ist und der Gaszulauf zentrisch in das Mischrohr mündet und der Flüssigkeitskanal exzentrisch oder annular, kann der Gasaustritt beispielsweise an einem mischrohrinnenseitig an das Kopfstück eingeschraubten Rohrstummel vorgesehen sein kann.

Weiterhin kann zum Einmischen eines zweiten Gases ein zweiter Gaszuführleitungsanschluss an der Mischzelle vorgesehen sein. Ebenso wäre es denkbar, zu diesem Zweck eine Mehrzahl von Imprägnierer so in Reihe zu schalten, dass der Ablauf eines vorgehenden Imprägnierers mit dem Flüssigkeitszulauf eines nachfolgenden Imprägnierers verbunden ist, um so eine Imprägnieranlage zum Vermischen einer Flüssigkeit mit mehreren Gasen zu schaffen. Derartige Imprägnierer mit mehreren Gasanschlüssen können vorteilhaft dazu verwendet werden, ein nicht- oder nur schwach CO₂-haltiges Biervorprodukt mit CO₂ und Stickstoff zu versetzen. Stickstoff wird Bieren - zumindest im reinheitsgebotsfreien Ausland - für eine bessere Schaumhaltbarkeit zugesetzt, wohingegen CO₂ Biervorprodukten zugesetzt werden muss, die nicht oder nur schwach CO₂-haltig sind.

Weitere vorteilhafte Verwendungen des Imprägnierers gemäß der Erfindung ergeben sich beim Versetzen eines Getränkevorproduktes mit Aromen, da Aromen oder Duftstoffe oft gasförmig vorliegen. Diese Verwendung eignet sich besonders bei Stoffen, die bei Mischung oder in niedrigen Konzentrationen nicht lange beständig sind und laufend frisch zubereitet werden müssen. Beispielhaft könnte ein Apfelsaft mit Kirscharoma versetzt werden o. dgl.. Eine weitere vorteilhafte Verwendung ist schon im Zusammenhang mit dem Imprägnierer mit zwei Gaszuläufen angesprochen worden. Natürlich lassen sich die Imprägnierer gemäß der Erfindung, welche nur einen Gaszulauf aufweisen auch besonders vorteilhaft dazu verwenden, ein nicht oder schwach perlendes, bzw. nicht oder schwach-CO₂-haltiges Biervorprodukt mit Co₂ zu versetzen. Andererseits können sie auch dazu verwendet werden, Bier oder Biervorprodukt mit Stickstoff zu versetzen.

Vorteilhaft ist ferner ein Gaseinlassventil und ein Flüssigkeitseinlassventil vorgesehen, welche zum Freigeben und Schließen des Gas- und des Flüssigkeitseinlasses des Imprägnierers entsprechend der Größe eines Druckgefälles von der Einlassseite zur Mischstelle hin eingerichtet sind, wobei das Gaseinlassventil ein in einem Gaseinlasskanal angeordnetes Gaseinlassschließelement aufweist, und das Flüssigkeitseinlassventil ein in einem Flüssigkeitseinlasskanal angeordnetes Flüssigkeitseinlassschließelement, und wobei das Gaseinlassschließelement und das Flüssigkeitseinlassschließelement so miteinander gekoppelt sind, dass das Gaseinlassventil den Gaseinlass abhängig von einem sich einstellenden Öffnungsgrad des Flüssigkeitseinlasses zu einem vorgegebenen Öffnungsgrad freigibt.

Über die erfindungsgemäße Koppelung des Öffnungsgrads des Gaseinlasses mit dem Öffnungsgrad des Flüssigkeitseinlasses gelingt es somit, für unterschiedliche Zapfgeschwindigkeiten ein für den Imprägniervorgang im Mischzelleninneren geeignetes Mischverhältnis einzustellen. Je nach gewählter Flüssigkeit bzw. Gas und das für den jeweiligen Druck optimale Verhältnis der beiden zueinander kann die Kopplung dabei linear oder degressiv bzw. progressiv mit dem Druck ansteigend sein. Öffnet der Flüssigkeitseinlass weit, so öffnet auch der Gaseinlass entsprechend weit, so dass beispielsweise die nötige Kohlensäure zum Imprägnieren eines kohlensäurelosen Biervorprodukts einströmt. Wird der Öffnungsgrad des Flüssigkeitseinlasses dagegen verringert, verringert sich auch der Öffnungsgrad des Gaseinlasses entsprechend, so dass sich wiederum ein für den Imprägniervorgang in der Mischzelle geeignetes Mischverhältnis an Gas und Flüssigkeit einstellt.

Auf diese Weise gelingt es, sowohl die Auswirkungen von Druckschwankungen auf der Mischzellenseite auf das Verhältnis von einströmendem Gas zu einströmender Flüssigkeit auszugleichen, als auch die Auswirkungen von Druckschwankungen auf der Flüssigkeitseinlassseite. Denn wenn der Druck in der Mischzelle abfällt, verringert das Flüssigkeitseinlassschließelement den Öffnungsgrad des Flüssigkeitseinlasses und damit das damit gekoppelte Gaseinlassschließelement den Öffnungsgrad des Gaseinlasses entsprechend. Das Gleiche gilt bei einem Ansteigen des Drucks in der Mischzelle, wobei das Gaseinlassschließelement den Öffnungsgrad entweder im gleichen Verhältnis, oder einer für den jeweiligen Imprägniervorgang geeigneten Gesetzmäßigkeit (Mischverhältnisverlauf über den Druck) folgend so verringert, wie durch das Flüssigkeitseinlassschließelement vorgegeben.

Kommt es dagegen zu Druckstößen auf der Flüssigkeitseinlassseite, die wie vorstehend angesprochen, durch den Einsatz von Kolbenpumpen ausgelöst werden können, so wird das Flüssigkeitseinlassventil den Flüssigkeitseinlass in Abhängigkeit vom zum jeweiligen Zeitpunkt existierenden Druckgefälle vom Flüssigkeitseinlass zur Mischzelle hin zu einem bestimmten Grad freigeben, wobei über die Ankoppelung des Gaseinlassventils auch der Gaseinlass entsprechend weit geöffnet wird.

Vorteilhaft ist das Flüssigkeitseinlassschließelement dabei zur Flüssigkeitseinlassseite hin vorgespannt und einstückig mit dem Gaseinlassschließelement verbunden, so dass eine Verschiebung des Flüssigkeitseinlassschließelements auf das Gaseinlassschließelement übertragen wird. Die so gebildete Einheit kann nach Art eines Kolbenschiebers ausgebildet sein, wenn der Mischzellenkopf bzw. das Kopfstück des Imprägnierers wie ein T-Stück aufgebaut ist, d.h. wenn Flüssigkeitseinlass und Gaseinlass miteinander fluchten. Es gelingt somit auf baulich einfache Weise, den einströmenden Flüssigkeitsmassenstrom ebenso wie den einströmenden Gasmassenstrom in Abhängigkeit von dem Druckgefälle von der Flüssigkeitseinlassseite zur Mischzelle hin festzulegen.

Alternativ dazu könnte auch eine elektrische Kopplung der Schließelemente vorgesehen sein. Ferner könnte eine aus dem Gaseinlassschließelement und dem Flüssigkeitseinlassschließelement bestehende Kolbenschiebereinheit nach Art eines Wegeventils auch bei einem Mischkopf eingesetzt werden, bei dem 2 parallel verlaufende Einlasskanäle in das Mischzelleninnere führen. Dazu könnte beispielsweise eine Schließstellung vorgesehen sein, in der der Kolbenschieber sowohl den Gaseinlasskanal, als auch den Flüssigkeitseinlasskanal dichtet, sowie eine Öffnungsstellung, in der der Kolbenschieber mit einer oder mehrerer ihn durchdringenden Öffnungen sowohl vor die Flüssigkeits- als auch Gaseinlassöffnung geschoben wird, so dass der jeweilige Einlass freigegeben wird. Bei dieser Anordnung ist jedoch eine zusätzliche Maßnahme nötig, um den Kolbenschieber in Abhängigkeit vom Druckgefälle von der Flüssigkeitseinlassseite zur Mischzelle hin zu betätigen, beispielsweise eine entsprechende Bypassleitung zu einer Stirnseite des Kolbenschiebers von der Flüssigkeitseinlassseite her und eine auf die andere Stirnseite des Kolbenschiebers wirkende Vorspanneinrichtung. Dieser Aufbau ist jedoch relativ kompliziert.

Bevorzugt ist daher ein T-stückartiger Mischkopf mit fluchtendem Flüssigkeitseinlasskanal und Gaseinlasskanal, bei dem der aus Flüssigkeitseinlassschließelement und Gaseinlassschließelement gebildete Kolbenschieber direkt in dem Flüssigkeitseinlasskanal und dem Gaseinlasskanal sitzt und durch eine Verschiebung in Richtung zum Gaseinlass hin sowohl den Gaseinlass als auch den Flüssigkeitseinlass im gewünschten Maß freigibt. Durch eine Verschiebung zum Flüssigkeitseinlass hin wird dagegen sowohl der Gaseinlass als auch der Flüssigkeitseinlass geschlossen.

In einer ersten Ausführungsform könnte dieses Ansprechen auf das Druckgefälle vom Flüssigkeitseinlass zur Mischzelle dadurch bewerkstelligt werden, dass das Gaseinlassschließelement ein sich zur Gaszufuhrseite hin kegelig aufweitender Kolben ist, welcher sich in einem sich ebenfalls kegelig aufweitenden Gaseinlasskanalabschnitt befindet und über einen Kolbenschieberabschnitt mit dem Flüssigkeitseinlassschließelement verbunden ist. Das Flüssigkeitseinlassschließelement kann ein sich zur Flüssigkeitszufuhrseite hin kegelig verjüngender Schieber sein, der sich in einer ebenfalls kegelig zur Flüssigkeitszufuhrseite hin verjüngende Flüssigkeitszufuhr befindet und auf seiner der Flüssigkeitszufuhrseite abgewandten Seite zur Flüssigkeitszufuhr hin vorgespannt ist.

Wegen eines einfachen und kostengünstigeren Aufbaus bevorzugt ist jedoch eine Ausführungsform, bei der der Flüssigkeitsdurchtritt von der Flüssigkeitszufuhrseite in die Mischzelle durch das Flüssigkeitseinlassschließelement hindurch erfolgt und die Gaszufuhr durch das Gaseinlassschließelement hindurch. Dazu kann das Flüssigkeitsschließelement ein mehrseitig umschlossener Hohlkörper sein, welcher zur Flüssigkeitszufuhrseite hin offen ist, wobei in den den Hohlkörper mehrseitig umschließenden Wänden zumindest eine Flüssigkeitsdurchtrittsöffnung für die Flüssigkeit vorgesehen ist. In der Schließstellung, in der das Flüssigkeitseinlassschließelement den Flüssigkeitseinlasssperrabschnitt ausfüllt, erfolgt somit kein Flüssigkeitsdurchtritt. Wird das Flüssigkeitseinlassschließelement jedoch in eine Öffnungsstellung gebracht, in der es in ein mischzellenseitiges Volumen hineinragt, wird der Flüssigkeitsdurchtritt zumindest zum Teil freigegeben und das von der Flüssigkeitszufuhrseite in den Hohlkörper geströmte Getränkevorprodukt kann in die Mischzelle strömen.

Das Gaseinlassschließelement kann auch in diesem Fall als kegeliges Schieberelement in einem kegeligen Gaseinlasskanal vorgesehen sein. Vorteilhaft ist jedoch, auch auf der Gaseinlassseite ein Hohlkörper als Gaseinlassschließelement vorgesehen, wobei dieser Hohlkörper jedoch zur Mischzelle hin offen ist und in einer Schließstellung den Gaszufuhrkanal ausfüllt und in einer Öffnungsstellung soweit in ein gaszufuhrseitiges Volumen hinein verschoben wird, dass zumindest eine Gasdurchtrittsöffnung für das Gas freigegeben wird, durch welche das Gas von der Gaszufuhrseite in das Mischzelleninnere strömen kann.

Es versteht sich von selbst, dass es für den Fall, dass die von der Gasseite her auf den Kolbenschieber wirkende Kraft größer ist als die von der Flüssigkeitsseite her wirkende Kraft, auch möglich ist, den flüssigkeitsseitigen Hohlkörper mit Öffnung zur Mischzelle hin vorzusehen und mit verschließbaren Flüssigkeitsdurchtritten zur Flüssigkeitszufuhrseite hin, wenn gleichzeitig das Gaseinlassschließelement zur Gasseite hin offen ist und zur Mischzelle hin verschließbar.

Vorteilhaft ist dabei ein Dichtelement zwischen dem Gaseinlassschließelement und dem Gaseinlasssperrabschnitt vorgesehen.

Weiterhin ist es vorteilhaft, wenn die Flüssigkeitsdurchtritte über die Wand des Flüssigkeitseinlassschließelements verteilte Bohrungen sind, also im Verhältnis zum Durchmesser des Flüssigkeitseinlasssperrabschnitts relativ klein, dafür in hoher Anzahl vorhanden sind. Das Gleiche gilt für die Gasdurchtritte. Vorteilhaft liegt das Durchmesserverhältnis Schließelement: Durchtrittsbohrung dabei über 1:10, bevorzugt über 1:20. Auf diese Weise gelingt es, die Anzahl an für den Gas- bzw. Flüssigkeitsdurchtritt zur Verfügung stehenden Durchtrittsbohrungen je nach Stellung des Ventilkolbenschiebers genau zu dosieren.

Besonders vorteilhaft ist es dabei, wenn die Flüssigkeits- und/oder Gasdurchtrittsbohrungen als spiralförmig um die Seitenwand des jeweiligen Schließelements angeordnete Kette von Bohrungen vorgesehen sind. Denn in diesem Fall steigt die für den Flüssigkeits- bzw. Gasdurchtritt zur Verfügung stehende Anzahl von Bohrungen nicht schlagartig an, bzw. fällt nicht schlagartig ab, sondern erhöht bzw, verringert sich beim Verschieben des Kolbenschiebers schrittweise um jeweils eine Bohrung, so dass der gewünschte Gas- bzw. Flüssigkeitsmassenstrom noch genauer eingestellt werden kann in Abhängigkeit vom Druckgefälle von der Flüssigkeitseinlassseite zur Mischzelle hin.

Vorteilhafte Weiterbildungen sind Gegenstand der weiteren Unteransprüche.

Im Folgenden werden einzelne vorteilhafte Ausführungsformen der Erfindung unter Bezugnahme auf die begleitenden Zeichnungen näher erläutert. Es zeigen:
- Figur 1: eine Schnittansicht eines Festkörper-Imprägnierers gemäß einer erstenAusführungsform der vorliegenden Erfindung;
- Figur 2a: eine Schnittansicht eines Imprägnierers gemäß einer weiteren Ausführungsform der vorliegenden Erfindung;
- Figur 2b: eine der Figur 2a entsprechende Schnittansicht einer weiteren Ausführungsform der vorliegenden Erfindung;
- Figur 3: eine Schnittansicht entlang der Achse des Gas- und des Flüssigkeitseinlasskanals in Figur 2b senkrecht zur Blattrichtung;
- Figur 4: eine Schnittansicht entlang der Linie IV-IV in Figur 3 einer leicht abgewandelten Form der in Figur 2b gezeigten Ausführungsform der Erfindung;
- Figur 5: eine der Figur 4 entsprechende Ansicht einer leichten Abwandlung der inFigur 2b gezeigten Ausführungsform;
- Figur 6: eine Schnittansicht eines Imprägnierers gemäß einer weiteren Ausführungsform der Erfindung; und
- Figur 7: eine perspektivische Ansicht eines Ventilschiebers in Figur 6.

Zunächst wird Bezug genommen auf Figur 1. Mit 1 ist dabei eine rohrförmige Mischzelle bezeichnet. In der Mischzelle 1 sind scheibenförmige Imprägnierkörper 11, 13, 15 in Reihe nacheinander einpresst, so dass die die Mischzelle 1 durchströmende Flüssigkeit und das die Mischzelle 1 durchströmende Gas bzw. das bereits vorvermischte Gas-Flüssigkeitsgemisch durch die Imprägnierkörper 11, 13, 15 hindurchtreten muss und so an der Oberfläche der mit Punkten angedeuteten Poren in Lösung gehen kann. Dabei ist der von der Zulaufseite her gesehen erste Imprägnierkörper 11 aus einem feinporigeren Sintermaterial als die beiden darauf folgenden Imprägnierkörper 13, 15.

An die Imprägnierkörper schließt sich ein mit 10 bezeichneter Beruhigungsabschnitt an, in dem das als turbulente Strömung aus dem ablaufseitigen Imprägnierkörper 15 austretende Gas-Flüssigkeitsgemisch zu einer laminaren Strömung beruhigt wird, bevor es durch eine Ablauföffnung 7 aus dem Imprägnierer austritt und beispielsweise zu einem Zapfhahn in der Zapfanlage hingeleitet wird.

Das Ablaufrohr 7 ist dabei in einem auf das Mischrohr 1 aufgeschraubten Deckel vorgesehen, welcher mit einem O-Ring gegen das Mischrohr abgedichtet ist. Zulaufseitig ist das Mischrohr 1 ebenfalls mit einem eingeschraubten Bauteil, einem Kopfstück 21 verschlossen und mit einem O-Ring abgedichtet.

An das Kopfstück 21 kann einerseits - in der Zeichnung links - die Gaszufuhr G an und andererseits - in der Zeichnung rechts - die Flüssigkeitszufuhr F angeschlossen werden. Dazu ist das Kopfstück 21 von einem Gaszufuhrkanal durchdrungen, welcher über einen Rohrstummel 3 in die Mischzelle mündet, und von einem Flüssigkeitsdurchtrittkanal, der an einer mit 6 bezeichneten Stelle exzentrisch in die Mischzelle 1 mündet. Sowohl gaszufuhrseitig als auch flüssigkeitszufuhrseitig sind in dem Kopfstück Gewindebohrungen vorgesehen, in welche jeweils Anschlussstücke 33, 31 eingeschraubt sind, in denen jeweils ein Rückschlagventil 29, 27 aufgenommen ist, mit dem der Gas- bzw. Flüssigkeitszufuhrkanal gegen Rücklauf aus der Mischzelle 1 gesichert sind. In das gaszufuhrseitige Anschlussstück 33 ist wiederum ein Anschlusszapfen 23 eingeschraubt, welcher mit einer Gaszufuhrleitung steckverbunden werden kann, wohingegen auf der Flüssigkeitszufuhrseite ein Anschlusszapfen 25 in das dortige Anschlussstück 31 eingeschraubt ist, auf den ein Flüssigkeitsschlauch mit einem geeigneten Steckstück aufgesteckt werden kann. Dabei weist der Gaszufuhrkanal im Bereich des gaszufuhrseitigen Anschlusszapfens 23 eine mit 22 bezeichnete Querschnittsverengung auf, welche als Druckbegrenzungsdüse 22 dient. Mit der Druckbegrenzungsdüse 22 wird sichergestellt, dass der Gasdruck nicht so hoch wird, dass das Gas die Flüssigkeit in der Mischzelle verdrängt, wobei der Gasdruck und darüber der Mischvorgang trotzdem ausreichend steuerbar bleibt.

Der vorstehend angesprochene Rohrstummel 3, in den der das Kopfstück durchdringende Gaszufuhrkanal zentrisch einmündet, weist dabei an seiner dem Kopfstück 21 abgewandten Seite einen Teller 5 bzw. eine umlaufende Schulter 5 auf; und ist an seiner dem Kopfstück 21 zugewandten Seite in den mit einem Innengewinde versehenen, zentrisch zur Mischrohrmittelachse A verlaufenden Gaszufuhrkanal eingeschraubt. Zwischen dem Teller 5 und einem entsprechenden, umlaufenden Anschlag an dem Kopfstück 21 ist eine Vorimprägnierhülse 17 eingespannt. Die Vorimprägnierhülse 17 ist dabei kopfstückseitig mit einem als Innenschulter an einem Schaufelrad 19 ausgebildeten Dichtring gegen das Kopfstück abgedichtet und anderenends gegen das Teller 5 des Rohrstummels 3, wobei in der Zeichnung der Rohrstummel 3 in einem noch nicht vollständig in die Gewindebohrung im Kopfstück eingetretenen Zustand dargestellt ist Das Schaufelrad 19 weist über seinen Umfang verteilte Leitschaufeln auf, mit denen die am Flüssigkeitszulauf 6 in die Mischzelle 1 eintretende Flüssigkeit in eine spiralförmige verwirbelte Strömung versetzt wird. Der den Gaszulauf in die Mischzelle 1 bildende Rohrstummel 3 weist dagegen auf seinen Umfangsoberflächen zwei Langlöcher 4 auf, durch die das Gas aus dem Gaszufuhrkanal durch die Vorimprägnierhülse 17 hindurch in die Mischzelle 1 eintreten kann.

### Der Mischvorgang läuft also wie folgt:

Von einer angeschlossenen Gaszufuhr G wird Gas über den das Kopfstück 21 durchdringenden Gaszufuhrkanal zu den Langlöchern 4 des Rohrstummels 3 geleitet und tritt dort aus. Das ausgetretene Gas diffundiert zwangsweise durch die an beiden Enden abgedichtet aufgenommene Vorimprägnierhülse 17 hindurch, wodurch sich die als Gas-strahl eintretende Gasströmung zu einer großflächig über die der Mischzelle 1 zugewandten Oberfläche der Vorimprägnierhülse 17 verteilte, an der Oberfläche der Poren des porösen Materials, aus dem die Vorimprägnierhülse 17 gebildet ist, verwirbelte Gas-einblasung wandelt, bevor sie in die Mischzelle 1 eintritt.

Gleichzeitig tritt von einer angeschlossenen Flüssigkeitszufuhr F aus Flüssigkeit exzentrisch zur Mischrohrmittelachse A durch einen das Kopfstück 21 durchdringenden Flüssigkeitszufuhrkanal an der Stelle 6 in die Mischzelle 1 ein. Dort trifft die Flüssigkeits-strömung auf die Leitschaufeln 41 des Schaufelrads 19 und wird durch diese mit einem Drall in Querrichtung zur Einströmrichtung beaufschlagt, so dass auch die Flüssigkeitseinströmung zunächst abgebremst und verwirbelt wird. Dadurch, dass die Vorim-prägnierstufe 17 aus einem lediglich semipermeablen, hydrophoben Material besteht kann die Flüssigkeitseinströmung aber nicht bis zu den Gasaustrittsöffnungen 4 vordringen. Eine erste Vorvermischung der weitflächig verteilten, turbulenten Gaseinströmung und der verwirbelten Flüssigkeitseinströmung in der Mischzelle 1 findet somit im Zulaufbereich in Nähe des Kopfstücks 21 statt.

Die Vorimprägnierstufe 17 und der Vorverwirbelungsstufe (Schaufelrad 19) könnten auch weggelassen werden. Alternativ zu der Vorimprägnierstufe 17 und der Vorverwirbelungsstufe (Schaufelrad 19) könnte auch ein Ultraschallvibrator vorgesehen sein, um eine Vorimprägnierung zu bewirken. Alternativ dazu könnte der Ultraschallvibrator den im folgenden beschriebenen Imprägnierkörpem 11, 13, 15 auch nachgeordnet sein. Anstatt eines Ultraschallvibrators könnte auch ein Hochfrequenzvibrator vorgesehen sein. Als hochfrequent werden im Rahmen der Erfindung Frequenzen oberhalb 12000 Hz bezeichnet.

Die aus dem mit der Flüssigkeit bereits vorvermischten Gas bestehende Strömung tritt im weiteren Verlauf in den ersten Imprägnierkörper 11 ein, welcher aus einem feinporösen Material besteht. Die Oberfläche des porösen Festkörperimprägnierkörpers 11 wird dabei nicht nur durch seine Außenoberfläche gebildet, sondern auch durch die Oberfläche der Poren im Inneren des Imprägnierkörpers 11 und ist daher sehr groß, so dass es zu einer großen Turbulenz der durchtretenden Strömung und aufgrund der großen Phasengrenzfläche hohen Lösung des Gases in der Flüssigkeit kommt. An den ersten Imprägnierkörper 11 können zwei weitere Imprägnierkörper 13, 15 anschließen, mit denen die Feineinstellung des Mischungsverhältnisses des Gas-Flüssigkeits-Gemischs vorgenommen wird. Dabei sind die Imprägnierkörper 11, 13, 15 aus einem porösen Sintermaterial scheibenförmig hergestellt und in das Mischrohr 1 eingestopft, so dass sie dessen Durchmesser vollständig abschließen und die Zuströmung gezwungen ist, durch das Material der Imprägnierkörper 11, 13, 15 hindurch zu diffundieren. Die beiden Imprägnierkörper 13, 15 weisen dabei eine geringere Porenzahl als der vorderste Imprägnierkörper 11 auf.

Die gesinterten Festkörper 11, 13, 15 können jedoch, wie sich in letzter Zeit herausgestellt hat, auch durch Schaumstoff-Imprägnierkörper ersetzt werden, insbesondere durch Polyester- oder Polyetherfilterschäume, bevorzugt retikuliert.

Nach dem Durchtritt durch die Haupt-Imprägnierstufe, die durch die Imprägnierkörper 11, 13, 15 gebildet wird, gelangt das Gas-Flüssigkeits-Gemisch in einen durch die Imprägnierkörper 11, 13, 15 von der restlichen Mischzelle 1 abgetrennten Beruhigungsbereich 10, in dem die turbulente Strömung abgebremst und in eine laminare Strömung überführt wird, welche über die Ablauföffnung 7 aus der Mischzelle austreten kann.

Figur 2a zeigt eine Ausführungsform des erfindungsgemäßen Imprägnierers, bei dem die Imprägnierung zwar auch nach dem gleichen Prinzip wie bei dem in Fig. 1 gezeigten Imprägnierer erfolgt, wobei jedoch auf der Einlassseite der Mischzelle eine Ventilanordnung vorgesehen ist, bei der ein Gaseinlassschließelement 121 und ein Flüssigkeitseinlassschließelement 127 gekoppelt ist, wohingegen auf der Auslassseite der Mischzelle eine Druckkompensatoranordnung vorgesehen ist. Auch bei stark schwankenden Druckerhältnissen und Massendurchsätzen kann damit ein konstant gutes Imprägnierergebnis erzielt und gleichzeitig die Schankbarkeit des hergestellten Getränks sichergestellt werden. Die mischzelleneinlassseitige Ventilanordnung und die mischzellenauslassseitige Druckkompensatoranordnung ergänzen sich dabei im Hinblick darauf, Druck- oder Mengenschwankungen im Zulauf und auf der Zapfhahnseite abzufangen. Dies ist insbesondere im Hinblick auf die schankseitige Bierbegasung mit CO₂ von großer Bedeutung, da Bier ein Getränk ist, welches leicht zu schäumen beginnt. Wenn das Bier bzw. das Bier-Gas-Gemisch in der Zapfanlage jedoch unter Schaumbildung aufreißt, kann kein befriedigendes Zapfergebnis mehr erzielt werden.

Die Flüssigkeit strömt dabei durch den Flüssigkeitseinlass F und das Gas durch den Gaseinlass G in den Mischkopf 121 und wird dort in die Mischzelle 1 weitergeleitet, in der der eigentliche Imprägniervorgang stattfindet. Das Gaseinlassschließelement 129 hat dabei die Form eines kegelig zum Gaseinlass G hin spitz zulaufenden Kolbens, wobei das Flüssigkeitseinlassschließelement 127 ein kegelstumpfartig sich zum Flüssigkeitseinlass hin verjüngender Kolben ist und die beiden Schließelemente 127, 129 über einen abschnittsweise nadelartig ausgebildeten Verbindungsabschnitt 128 zu einer Ventilschiebereinheit verbunden sind. Das Flüssigkeitseinlassschließelement 127 ist dabei mit einer sich einerseits an der Rückseite Flüssigkeitseinlassschließkolbens 127 und andererseits an einer Wand des Flüssigkeitseinlasskanals abstützenden, den Verbindungsabschnitt 128 umschließenden Ringfeder 134 gegen den Flüssigkeitszulauf vorgespannt.

Wird nun von der zulaufenden Flüssigkeit eine Kraft auf das Flüssigkeitseinlassschließelement 127 ausgeübt, die größer als die aus dem Mischzelleninnendruck auf die Innenseite des Flüssigkeitseinlassschließelements 127, der Federkraft und dem Gasdruck auf das Gaseinlassschließelement 129 resultierende Gegenkraft ist, öffnet das Flüssigkeitseinlassschließelements 127 den Flüssigkeitseinlass und - über den Verbindungsabschnitt 128 - das Gaseinlassschließelement 129 den Gaseinlass. Dabei ist der kegelige Verlauf des Gaseinlassschließelements 129 und des dieses umschließenden Gaseinlasssperrabschnitts so auf den kegelstumpfartigen Verlauf des Flüssigkeitseinlassschließelements 127 bzw. des dieses umschließenden Flüssigkeitseinlasssperrabschnitts abgestimmt, dass sich für jedes Druckgefälle zwischen Flüssigkeitszulauf und Mischzelle das für den Imprägniervorgang optimale Massenstromverhältnis Gas: Flüssigkeit einstellt.
Die Gaszufuhr G erfolgt dabei durch einen Vorimprägnierkörper 117 hindurch, an dem ringförmig die Flüssigkeitszufuhr F entlang strömt. Zum Ausgleich von mischzellen-einlassseitigen Druckschwankungen kann dabei ferner ein kompressibler Ballon 26 als Volumenausgleichskörper vorgesehen sein.

Der Imprägnierer befindet sich dabei in der Überkopfstellung, d.h. der Mischkopf 121 befindet sich unten und die Mischzelle 1 mit den Imprägnierkörpern 13 weist einen senkrecht nach oben gerichteten Strömungsverlauf auf. In der Mischzelle 1 nach dem Durchtritt durch die Imprägnierkörper 13 noch vorhandene Gasblasen B können auf diese Weise aufsteigen und in einem Beruhigungsbereich 10 der Mischzelle 1 abgefangen werden, ohne in die Druckkompensatoranordnung am Mischzellenauslass einzutreten und dadurch zu Turbulenzen am Zapfhahn zu führen.

Alternativ dazu kann auch der Mischkopf 121 oben angeordnet sein. Denn, wie sich gezeigt hat, werden damit noch bessere Resultate erzielt. Dies liegt daran, dass sich die karbonisierte Flüssigkeit vor dem (unterseitigen) Austritt aus der Mischzelle noch in einer Art Beruhigungswanne befindet. Außerdem hat nicht gebundenes Gas, insbesondere CO2 in der Flüssigkeit das Bestreben, nach oben zu steigen, also zurück in Richtung Proportionalventil, um dort in Flüssigkeit gebunden zu werden.

Erreicht die in der Imprägnier- bzw. Mischzelle 1 beispielsweise mit Kohlendioxid imprägnierte Flüssigkeit bzw. das Getränk, insbesondere das nunmehr karbonisierte Bier den Einlass zur Druckkompensatoranordnung, so drückt sie mit dem Arbeitsdruck in der Mischzelle 1 gegen den Drosselkörper 108. Diesem Druck wirkt die Vorspannkraft der rückseitig gegen den Drosselkörper 108 drückenden Feder 109 entgegen, welche über eine Einstellschraube 9a verstellt werden kann. Ferner wirkt der Druck auf der Auslassseite A gegen den Arbeitsdruck in der Mischzelle. Öffnet der Zapfer die auf der Auslassseite A anschließende Zapfleitung bzw. den Zapfhahn, fällt der Druck auf der Auslassseite A ab und der Drosselkörper 108 wird soweit nach oben gedrängt, dass die in der Mischzelle 1 imprägnierte Flüssigkeit durch die Druckkompensatoranordnung hindurch zum Zapfhahn strömen kann.

Die Spaltbreite zwischen der Hülse 102 und dem Drosselzapfen 108 bestimmt dabei die Strömungsgeschwindigkeit und damit den Massenstrom und hat gleichzeitig Einfluss auf den Druckverlust an der Druckkompensatoranordnung. Wird vom Zapfer eine große Menge an beispielsweise zapffertig imprägniertem Bier gefordert, fällt der Druck auf der Zapfseite stark ab und der Drosselkörper 108 öffnet auf eine große Spaltbreite. Fällt der Druck auf der Zapfseite weniger stark ab (weil der Zapfer eine kleinere Menge anfordert) öffnet der Drosselkörper 108 auf eine geringere Spaltbreite.

Dabei wirkt die Druckkompensatoranordnung auch auf die Einlassventilanordnung, da mit der Druckkompensatoranordnung Druckänderungen in der Mischzelle abgepuffert werden, die aus den verschiedenen Zapfgeschwindigkeiten resultieren, wodurch die über die Einlassventilanordnung abzufangenden Gasdosierungsprobleme bei unterschiedlichen Druckgefällen zwischen Flüssigkeitseinlass und Mischzelle verringert werden, da die Druckschwankungen kleiner werden.

Eine weitere Ausführungsform der Erfindung ist dabei in Figur 2b gezeigt. Der in Figur 2a gezeigte Drosselkörper 108 und entsprechend die Hülse 102 sind dabei etwas schlanker als der in Fig. 2b gezeigte Körper 8 bzw. Hülse 2, so dass die Reibungsverluste insgesamt etwas geringer sind. Ferner ist die Hülse 102 vollständig in dem die Mischzelle auf der Auslassstimseite abschließenden Stopfen 120 aufgenommen, an welchen das Auslassstück 130 mit einem zur Seite hin verlaufenden Auslass A angeflanscht ist und zur Hülse 102 mit einem O-Ring abgedichtet ist. Auch der Stopfen 120 ist dabei mit einem O-Ring und einer stirnseitig eingelegten Flachdichtung gegen die Seitenwände der Mischzelle abgedichtet.

Die Druckkompensatoranordnung weist somit ein Leitungsstück 2, 30, 12 auf, welches in einen (Innen-)Gewindeflansch 20 eines Imprägnierers eingeschraubt ist, der die Abschlußwand der Mischzelle 1 bildet. Das Leitungsstück 2, 30, 12 weist eine einlassseitige Hülse 2 auf, welche in eine entsprechende Aufnahmeöffnung in der die Mischzelle 1 auf der Auslassstimseite abschließenden Wand des Gewindeflansches 20 eingepresst ist. In der Hülse 2 ist ein Drosselkörper bzw.- zapfen 8 angeordnet, der zur Einlassseite hin spitz zuläuft und damit der dortigen Aufweitung der Hülse 2 entspricht. Auf den Zapfen 8 wirkt eine Feder 9, welche den Zapfen 8 zum Einlass der Hülse 2 hin drängt, so dass der Einlass der Hülse 2 bzw. des Leitungsstück 2, 30, 12 verschlossen ist, wenn kein Druck von der Einlassseite her auf den Zapfen 8 wirkt. Dazu stützt sich die Feder 9 an einer Ringschulter 16 in dem Rohrstück 30 ab, wobei das Rohrstück 30 in das Innengewinde des Gewindeflansches 20 abgedichtet eingeschraubt ist und die Hülse 2 in der Aufnahme in des Gewindeflansches 20 hält und mit ihr eine durchgängige, zur Umgebung hin abgedichtete Leitung bildet. Auf der Auslassseite ist ein Anschlussstück 12 in das Rohrstück 30 eingeschoben, so dass der Imprägnierer über die Druckkompensatoranordnung an die Schankleitung angeschlossen werden kann.

Die Druckkompensatoranordnung der Figur 2b unterscheidet sich somit gegenüber der in Figur 2a gezeigten Ausführungsform im Wesentlichen dadurch, dass der Getränkeauslass hier durch die Ringfeder 9 hindurch und dann knickfrei vertikal nach oben erfolgt, wohingegen gemäß Fig. 2a ein seitlicher Getränkeauslassanschluss vorgesehen ist. Obwohl sich die Einlassventilanordnung noch grundlegender von der in Fig. 2a gezeigten Ausführungsform unterscheidet, wurden hier ebenso wie bei der Druckkompensatoranordnung für funktional ähnliche oder gleiche Bauteile ähnliche Bezugszeichen vergeben wie in Figur 2a.

Das Flüssigkeitseinlassschließelement 227 ist dabei wiederum über eine Ringfeder 234 gegen den Flüssigkeitszulaufdruck abgestützt, welche einen Verbindungsabschnitt 228 umschließt, welcher das Flüssigkeitseinlassschließelement 227 mit dem Gaseinlassschließelement 229 zu einer Kolbenschiebereinheit verbindet, die in dem fluchtenden Gaseinlasskanal und Flüssigkeitseinlasskanal verschiebbar ist. Dabei ist der das Flüssigkeitseinlassschließelement 227 bildende Hohlzylinder zum Flüssigkeitszulauf hin offen und mischzellenseitig mit einer Stirnwand verschlossen, wohingegen die das Gaseinlassschließelement 229 bildende Hohlzylindemadel zur Gaszufuhrseite hin durch eine Stirnwand verschlossen ist und zur Mischzelle 1 hin über ihren Umfang verteilt mehrere, in Fig. 2b nicht dargestellte Öffnungen aufweist (siehe Bezugszeichen 232 in Figur 3 und 4). Der das Flüssigkeitseinlassschließelement 227 bildende Hohlzylinder ist dabei in einer einen Flüssigkeitseinlasssperrabschnitt bildenden Bohrung mit geringem Spiel aufgenommen, die das Gaseinlassschließelement 229 bildende Hohlzylindernadel in einer einen Gaseinlasssperrabschnitt bildenden Bohrung, wobei eine Gasdichtung 239 zwischen Bohrung und Hohlzylindemadel vorgesehen ist und die beiden Bohrungen miteinander fluchten.

Mit 236 ist dabei eine spiralförmig um die Umfangsseitenwand des Flüssigkeitseinlassschließelement 227 umlaufende Kette von Flüssigkeitsdurchtrittsöffnungen bezeichnet, mit 238 eine spiralförmig um die Umfangsseitenwand des Flüssigkeitseinlassschließelement 227 umlaufende Kette von Gasdurchtrittsöffnungen. Wird nun von der Flüssigkeitszulaufseite her ein entsprechend hoher Druck auf das Flüssigkeitseinlassschließelement 227 aufgebracht, verschiebt sich die gesamte Kolben- bzw. Ventilschieberanordnung in der Zeichnung nach links, wodurch das Flüssigkeitseinlassschließelement 227 mit seiner der Mischzelle zugewandten Seite in ein offenes Volumen 237 hineinragt. Dadurch wird - je nach aufgebrachtem Flüssigkeitsdruck, Gasdruck und Mischzelleninnendruck - zumindest ein Teil der Flüssigkeitsdurchtritte 236 freigegeben, so dass der in die Mischzelle strömende Flüssigkeitsmassenstrom entsprechend eingestellt wird.

Ähnlich stellt sich der in die Mischzelle strömende Gasmassenstrom ein: Wird das Gaseinlassschließelement 229 über den Verbindungsabschnitt 228 nach links verschoben ragt es mit seinem der Gaszufuhr zugewandten Ende in ein freies Volumen 235 hinein, wobei ein dem freigegeben Teil der Flüssigkeitsdurchtritte 236 entsprechender Teil der Gasdurchtrittsbohrungen 238 freigegeben werden, so dass sich für jeden einströmenden Flüssigkeitsmassenstrom der für den Imprägniervorgang optimal passende Gasmassenstrom einstellt.

Zwischen die Hülse 2 und das Kopfstück 221 kann ein Imprägnierkörper 213 eingepresst sein, durch den die Strömung durchtreten muss. Der Imprägnierkörper 213 ist dabei soweit formstabil, dass keine weiteren Befestigungsmittel benötigt werden. Bis auf den Beruhigungsbereich 10 füllt er die Mischzelle 1 vollständig aus. Auch hier hat es sich gezeigt, dass der Imprägnierer am besten in einer Stellung betrieben wird, in der der Mischkopf oben ist, also in einer gegenüber der Zeichnung um 180° gedrehten Stellung.

Die Figuren 4 und 5 zeigen jeweils Abwandlungen der in Figur 2b gezeigten Ausführungsform.

In Figur 4 ist dabei mit schraffierter Linie eine Öffnungsstellung des aus dem Flüssigkeitseinlassschließelement 227, dem Verbindungsabschnitt 228 und dem Gaseinlassschließelement 429 bestehenden Ventilschiebers angedeutet. Man erkennt dabei, dass die Kette der Gasdurchtritte 438 mit einer geringeren Steigung um die Seitenumfangswand des Gaseinlassschließelements 429 umläuft. Damit werden pro Längeneinheit, um den der Ventilschieber in die Öffnungsstellung verschoben wird, eine größere Anzahl an Gasdurchtritten freigegeben als bei der in Fig. 2b dargestellten Ausführungsform. Daher kann die in Fig. 4 gezeigte Ausführungsform beispielsweise für die Herstellung eines anderen Getränks verwendet werden als die in Fig. 2b dargestellte Ausführungsform, beispielsweise für die Herstellung von Weizenbier aus einem kohlensäurelosen Weizenbiervorprodukt und Kohlendioxid im Gegensatz zu der Herstellung von hellem Bier aus einem kohlensäurelosen Gerstenbiervorprodukt und Kohlendioxid.

Bei der in Fig. 5 dargestellten Ausführungsform ist dagegen sowohl die gesamte Umfangsseitenwand des Flüssigkeitseinlassschließelements 327 als auch des Gaseinlassschließelements 329 mit Durchtritten 336 bzw. 338 perforiert.

Fig. 6 zeigt eine weitere Ausführungsform des erfindungsgemäßen Imprägnierers und Fig. 7 den aus dem Flüssigkeitseinlassschließelement 527, dem Verbindungsabschnitt 528 und dem Gaseinlassschließelement 529 bestehenden Ventilschieber dieses Imprägnierers. Dabei wurden funktional ähnliche oder gleiche Teile mit ähnlichen Bezugszeichen versehen.

Die als Kette um den Umfang des Gaseinlassschließelements 529 herum verlaufenden Gasdurchtritte 538 haben dabei einen Durchmesser von 0,2 mm, lediglich der erste Gasdurchtritt auf Seiten des Gaseinlasses ist etwas größer, in der hier gezeigten Ausführungsform 0,3 mm. Demgegenüber haben die als Kette um den Umfang des Flüssigkeitseinlassschließelements 527 angeordneten Flüssigkeitsdurchtritte 536 einen Durchmesser von 2,2 mm. Das Durchmesserverhältnis liegt somit in einem insgesamt bei Proportionalventilen für Imprägnier der erfindungsgemäßen Art zur Bierherstellung als geeignet erscheinenden Bereich von 1:9 bis 1:11.

Das Gas strömt durch die Gasdurchtritte 538 hindurch in eine sich längs des Gaseinlassschließelements 529 erstreckende, zur Gaseinlassseite ansonsten abgeschlossene Innenbohrung 540, die in Fig. 6 dargestellt ist. Aus der Innenbohrung 540 strömt das Gas über zwei Auslassöffnungen 532 (Durchmesser 2,2 mm) am Umfang des Verbindungsabschnitts 528 in die Mischzelle.

Die Innenbohrung 540 kann dabei mit der Flüssigkeitsseite in Kontakt stehen, muss aber nicht. Im dargestellten Beispiel ist sie von der Flüssigkeitsseite her in den Ventilschieber eingebohrt, so dass dieser einstückig gefertigt werden kann. Aufgrund des höheren Gasdrucks (z.B. 5,5 bar gegenüber 4,5 bar Flüssigkeitsdruck) wird in jedem Fall eine Flüssigkeitsströmung zur Gaseinlassseite auch bei geöffnetem Schieber unterbunden und eine ausreichende Gasströmung in Richtung in die Mischzelle hinein gewährleistet. Zur Flüssigkeitseinlassseite hin kann das Gas auch nicht weit vordringen, weil es von der massemäßig viel größeren Flüssigkeitsströmung durch die Flüssigkeitsdurchtritte 536 mitgerissen wird.

Die in den Figuren 6 und 7 dargestellte Ausführungsform unterscheidet sich darüber hinaus im Wesentlichen lediglich durch die folgenden Punkte von den in den Figuren 2b bis 5 dargestellten Ausführungsformen: Die Mischzelle wird in ihrem oberen Bereich vollständig durch einen aus einem zusammengepressten Schaumstoff bestehenden, als Imprägnierkörper dienenden Festkörper 513 ausgefüllt, welcher mittels eines mit 514 bezeichneten Lochblechs in Position gepresst und dort gehalten wird. Das Lochblech 514 wird wiederum an seinem Außenumfang von einem Gewindestopfen 520 in Position gehalten, mit dem die Mischzelle ausgangsseitig abgedichtet ist. Der Imprägnierkörper ist insbesondere aus Polyester- oder Polyetherfilterschaum mit einer Porengröße von 90-100 PPI (Poren pro Inch), beispielsweise gemessen nach dem PPI-Messverfahren. Dies entspricht einer Porengröße von ca. 250µm und ca. 90.000 Zellen/cm³(offenporige Zellen). Die Zellstruktur ist die eines retikulierten Filterschaums, also nahezu 100% offenzellig. Alternativ zu der Halterung des Imprägnierkörpers mittels des Lochblechs 514 könnte auch ein die gesamte Mischzelle ausfüllender Imprägnierkörper vorgesehen sein. Der Imprägnierer wird aus den schon vorstehend genannten Gründen in der in Fig. 6 dargestellten Stellung mit oben sitzendem Kopfstück eingebaut.

Ferner ist der Kompensatorzapfen 508 in einer entsprechend ausgeformten, konisch zur Mischzelle hin zulaufenden Ausnehmung 502 in dem Gewindestopfen 520 angeordnet.

Selbstverständlich sind Abweichungen von den dargestellten Ausführungsformen möglich, ohne den Rahmen der Erfindung zu verlassen. Ferner können die Merkmale der dargestellten Ausführungsformen beliebig kombiniert werden.

So ist es bei den in den Figuren 2a bis 7 gezeigten Imprägnierern zwar besonders vorteilhaft, dass sowohl Imprägnier-Festkörper, als auch das einlassseitige Proportionalventil und der auslassseitige Druckompensator verwendet werden. Beispielsweise wird dadurch, dass Imprägnier-Festkörper eingesetzt werden ein Zusetzen oder eine Fehlfunktion des Druckkompensators verhindert und durch das Einlass-Proportionalventil die Druckschwankungen am Druckkompensator vermindert und umgekehrt. Es wäre im Rahmen der Erfindung jedoch ebenfalls Ausführungsformen eines Imprägnierers denkbar, die jeweils nur hinsichtlich der Füllung der Mischzelle, des Einlasses oder des Auslasses die gezeigten Merkmale aufweisen oder bei denen nur zwei dieser Aspekte der Erfindung verwirklicht sind.

Neben Bier und Limonade lassen sich mit dem erfindungsgemäßen Imprägnierer auch Getränke wie Cidre, Sekt, Champagner, Apfelschorle, Cola durch Karbonisieren aus einem entsprechenden, kohlesäurearmen oder -losen Vorprodukt herstellen. Alternativ zu der in den Figuren 2a bis 7 gezeigten und in den Ansprüchen 11 bis 20 beanspruchten Kopplung von Gaseinlassschließelement und Flüssigkeitseinlassschließelement kann im Rahmen der Erfindung auch eine Steuerung bzw. Regelung eines Imprägnierers mit den Merkmalen des Oberbegriffs des Anspruchs 21 vorgesehen sein, mit der der CO₂-Gehalt im mit dem erfindungsgemäßen Imprägnierer erzeugten Getränk über den eingangssseitigen Gasdruck als Stellgröße geregelt wird. Will man z.B. weniger CO₂ im Getränk haben als momentan vorhanden, wird der Gasdruck verringert, z.B. von 5.5 bar auf 5 bar Gasdruck. Will man mehr CO₂ im Getränk haben, dann wird der Gasdruck erhöht, z.B. auf 6 bar. Somit kann man immer den gewünschten, getränkespezifischen CO₂-Gehalt über den Gasdruck einstellen, allerdings auch immer in Abhängigkeit vom jeweiligen Flüssigkeitsdruck. Je höher der Flüssigkeitsdruck ist, umso geringer ist bei gleichbleibendem Gasdruck die CO₂-Konzentration im erzeugten Getränk. Um bei einer Erhöhung des Flüssigkeitsdrucks, z.B. von 5,5 bar auf 6 bar, die gleiche CO₂-Konzentration im erzeugten Getränk zu bekommen müsste der Gasdruck ebenfalls nach oben korrigiert werden, bis das Verhältnis wieder stimmt. Die CO₂-Konzentration im erzeugten Getränk kann dabei gemessen und der Gasdruck entsprechend eines geeigneten Regelalgorithmus eingestellt werden. Bei bekanntem Flüssigkeitsdruck kann der geeignete Gasdruck aber auch als eine vorab in einem Kennfeld des jeweiligen Imprägnierers und des jeweiligen Getränks aufgezeichnete Kenngröße abgelesen und entsprechend eingestellt werden.

## Patentansprüche

1. Inline-Schankanlagen-Imprägnierer zum Inline-Begasen eines nicht- oder schwachgashaltigen Getränkevorprodukts (F) in einer Schankanlage, beispielsweise von Limonaden, Softdrinks. Wasser oder Saft mit Kohlensäure oder Stickstoff oder eines nicht oder schwachperlenden bzw. CO₂-haltigen Biervorprodukt mit CO₂ oder Stickstoff, mit
einer insbesondere rohrförmigen Mischzelle (1), welche bis auf einen einmündenden Flüssigkeitszulauf (6), einen einmündenden Gaszulauf (3) und einen Ablauf (7) gegen die Umgebung abgeschottet ist, in der Mischzelle (1) zumindest ein Imprägnierkörper (11, 13, 15: 213: 513) so angeordnet ist, dass der Durchlauf des Getränkevorprodukts (F) und des Gases (G) durch die Mischzelle (1) zwangsweise durch den Imprägnierkörper (11, 13, 15) hindurch erfolgen muss, **dadurch gekennzeichnet, dass** in der Mischzelle (1) zumindest ein Imprägnierkörper (11, 13, 15) angeordnet ist, der aus einem Poren aufweisenden Festkörper besteht, nämlich aus einem Schaumstoff, einem Schwamm oder einem Sintermaterial.

2. Inline-Schankanlagen-Imprägnierer nach Anspruch 1, **dadurch gekennzeichnet, dass** der Imprägnierkörper (11, 13, 15) als eine den Durchmesser des Mischrohrs (1) ausfüllende Scheibe ausgebildet ist.

3. Inline-Schankanlagen-Imprägnierer nach einem der vorhergehenden Ansprüche, **dadurch gekennzeichnet, dass** der Imprägnierkörper mit einer Fassung versehen zu einer den Durchmesser des Mischrohrs ausfüllenden Imprägnierpatrone ausgebildet ist.

4. Inline-Schankanlagen-Imprägnierer nach einem der vorhergehenden Ansprüche, **dadurch gekennzeichnet, dass** eine auf das Innere der Mischzelle (1) wirkende Hochfrequenz- oder Ultraschallvibrationseinrichtung vorgesehen ist.

5. Inline-Schankanlagen-Imprägnierer nach einem der vorhergehenden Ansprüche, **dadurch gekennzeichnet, dass** einem ersten Imprägnierkörper (11) aus einem ersten porösem Material zumindest ein zweiter Imprägnierkörper (13, 15) aus einem oder mehreren anderen porösen Materialien in der Mischzelle (1) nachgeordnet ist.

6. Inline-Schankanlagen-Imprägnierer nach einem der vorhergehenden Ansprüche, **dadurch gekennzeichnet, dass** ein die Mischzelle (1) gas- und flüssigkeitszufuhrseitig gegen die Umgebung abdichtendes Kopfstück (21; 121; 221) mit einem Anschluss (25;

7. Inline-Schankanlagen-Imprägnierer nach Anspruch 6, **dadurch gekennzeichnet, dass** das Kopfstück (21) von einem insbesondere exzentrisch oder annular zu einer Mischrohrachse (A) in das Mischrohr (1) einmündenden Flüssigkeitskanal durchdrungen ist, welcher vorzugsweise mit einem Rückschlagventil (27) gesichert ist und von einem insbesondere zentrisch zur Mischrohrachse (A) in das Mischrohr (1) einmündenden Gasdurchtrittkanal, welcher vorzugsweise ebenfalls mit einem Rückschlagventil (27) gesichert ist.

8. Inline-Schankanlagen-Imprägnierer nach einem der vorhergehenden Ansprüche, **dadurch gekennzeichnet, dass** ein zweiter Gaszulauf bzw. ein zweiter Gaszufuhrleitungsanschluss zur Zufuhr eines zweiten Gases in die Mischzelle vorgesehen ist.

9. Inline-Schankanlagen-Imprägnierer zum Inline-Begasen von Getränkevorprodukten, beispielsweise von Limonaden, Softdrinks, Wasser oder Saft mit Kohlensäure oder Stickstoff und insbesondere eines kohlensäurearmen oder - losen Biervorprodukts mit Kohlensäure oder Stickstoff, in einer Schankanlage, nach einem der vorhergehenden Ansprüche, mit einer Mischzelle (1), welche einen Gemischauslass (A), einen Gaseinlass (G) und einen Flüssigkeitseinlass (F) aufweist, wobei ein Gaseinlassventil (129; 229; 329; 429; 529) und ein Flüssigkeitseinlassventil (127; 227; 327; 427) vorgesehen sind, welche zum Freigeben und Schließen des Gas- und des Flüssigkeitseinlasses (G, F) entsprechend der Größe eines Druckgefälles von der Einlassseite zur Mischzelle (1) hin eingerichtet sind, wobei das Gaseinlassventil (129; 229; 329; 429; 529) ein in einem Gaseinlasskanal angeordnetes Gaseinlassschließetement (129; 229; 329; 429: 529) aufweist und das Flüssigkeitseinlassventil (127; 227; 327; 527) ein in dem Flüssigkeitseinlasskanal angeordnetes Flüssigkeitseinlassschließelement (127; 227; 327; 527), **dadurch gekennzeichnet, dass**
das Gaseinlassschließelement (129; 229; 329; 429; 529) und das Flüssigkeitseinlassschließelement (127; 227; 327; 527) so miteinander gekoppelt sind, dass das Gaseinlassventil (129; 229: 329; 429; 529) den Gaseinlass (G) abhängig von einem sich einstellenden Öffnungsgrad des Flüssigkeitseinlasses (F) zu einem vorgegebenen Öffnungsgrad freigibt.

10. Inline-Schankanlagen-Imprägnierer nach Anspruch 9, **dadurch gekennzeichnet, dass** das Flüssigkeitseinlassschließelement (127; 227; 327; 527) mit einer Vorspanneinrichtung (134; 234) zur Flüssigkeitseinlassseite hin vorgespannt ist und das Gaseinlassschließelement (129; 229; 329; 429; 529) und das Flüssigkeitseinlassschließelement (127; 227; 327; 527) zu einem Stück miteinander verbunden sind, so dass eine Verschiebung des Flüssigkeitseinlassschließelements (127; 227; 327; 527) auf das Gaseinlassschließelement (129; 229; 329; 529) übertragen wird. 225) für eine Flüssigkeitszufuhrleitung und einem Anschluss (23; 223) für eine Gaszufuhrfeitung vorgesehen ist.

11. Inline-Schankanlagen-Imprägnierer nach Anspruch 9 oder 10, **dadurch gekennzeichnet, dass** der Flüssigkeitseinlasskanal einen mit einem Gaseinlasssperrabschnitt des Gaseinlasskanals fluchtenden Flüssigkeitseinlasssperrabschnitt aufweist, wobei das Flüssigkeitseinlassschließelement (127; 227; 327; 527) und das Gaseintassschließelement (129; 229; 329; 429; 529) zu einer längserstreckten Ventilschiebereinheit (127, 129; 227, 228, 229; 327, 329; 227, 428, 429; 527, 528, 529) verbunden sind, und wobei das Flüssigkeitseinlassschließelement (127; 227; 327; 527) den Flüssigkeitseinlasssperrabschnitt und das Gaseinlassschließelement (129; 229; 329; 429; 529) den Gaseinlasssperrabschnitt in einer Schließstellung ausfüllt und in einer Öffnungsstellung eine Strömung zu einem dem Druckgefälle zur Mischzelle hin entsprechenden Grad freigibt.

12. Inline-Schankanlagen-Imprägnierer nach einem der Ansprüche 9 bis 11, **dadurch gekennzeichnet, dass** das Flüssigkeitseinlassschließelement (227; 327; 527) ein mehrseitig umschlossener Hohlkörper ist, welcher zur Flüssigkeitszufuhrseite (F) hin offen ist und das Gaseinlassschließelement (229; 329; 429; 529) ein mehrseitig umschlossener Hohlkörper, welcher zur Mischzellenseite (237) hin zumindest eine Mischzellenöffnung (232; 532) aufweist, wobei in den den jeweiligen Hohlkörper mehrseitig umschließenden Wänden jeweils zumindest ein Flüssigkeitsdurchtritt (236; 336; 536) für das Getränkevorprodukt und zumindest ein Gasdurchtritt (238; 338; 438; 538) für das Gas vorgesehen sind, und wobei das Flüssigkeitseinlassschließelement (227; 327; 527) in einer Öffnungsstellung so in ein mischzellenseitiges Volumen (237) hineinragt, dass der Flüssigkeitsdurchtritt (236; 336; 536) zumindest zum Teil freigegeben wird, und das Gaseinlassschließelement (229; 329; 429; 529) so in ein gaseinlassseitiges Volumen (235), dass der Gasdurchtritt (238; 338; 438; 538) zumindest zum Teil freigegeben wird.

13. Inline-Schankanlagen-Imprägnierer nach einem der Ansprüche 9 bis 12, **dadurch gekennzeichnet, dass** zumindest für das Gaseinlassschließelement (229; 329; 429; 529) eine Dichtung (239; 539) an dem Gaseinlasssperrabschnitt vorgesehen ist.

14. Inline-Schankanlagen-Imprägnierer nach einem der Ansprüche 9 bis 13, **dadurch gekennzeichnet, dass** der Flüssigkeitssperrabschnitt einen größeren Durchmesser als der Gassperrabschnitt aufweist, wobei das Flüssigkeitseinlassschließelement (227; 327; 527) über eine Schulter an dem Gaseinlassschließelement (229; 329; 429; 529) anschließt, an der sich eine als Vorspanneinrichtung (134; 234) fungierende Ringfeder (134; 234) einenends abstützt, welche das Gaseinlassschließelement (229; 329; 429; 529) in einem Kolbenschieberabschnitt (228; 528) umschließt, und anderenends an einer das mischzellenseitige Volumen (237) begrenzenden Wand.

15. Inline-Schankanlagen-Imprägnierer nach einem der Ansprüche 9 bis 14, **dadurch gekennzeichnet, dass** die Flüssigkeitsdurchtritte (236; 336; 536) über die Wand des Flüssigkeitseinlassschließelements (227; 327; 527) verteilte Bohrungen (236; 336; 536) sind.

16. Inline-Schankanlagen-Imprägnierer nach einem der Ansprüche 9 bis 15, **dadurch gekennzeichnet, dass** die Gasdurchtritte (238; 338; 438; 538) über die Wand des Gaseinlassschließelements (227; 327) verteilte Bohrungen (238; 338; 438; 538) sind.

17. Inline-Schankanlagen-Imprägnierer nach Anspruch 15 oder 16, **dadurch gekennzeichnet, dass** das Flüssigkeitseinlassschließelement (227; 327; 527) und/ oder das Gaseinlassschließelement (229; 329; 429; 529) zylindrische Körper sind bzw. eine zylindrische Form aufweisen.

18. Inline-Schankanlagen-Imprägnierer nach Anspruch 17, **dadurch gekennzeichnet, dass** die Flüssigkeits- (236; 536) und /oder Gasdurchtritte (238; 438; 538) als spiralförmig um die Seitenwand des jeweiligen Schließelements (227, 229; 527. 529) angeordnete Kette von Bohrungen angeordnet sind.

19. Inline-Schankanlagen-Imprägnierer, nach einem der Ansprüche 1 bis 18, für eine Schankanlage mit Inline-Begasung, mit einer rohrförmigen Mischzelle (1), welche einen Flüssigkeitseinlass (F), einen Gaseinlass (G) und einen Getränkeauslass (A) aufweist, **dadurch gekennzeichnet, dass** der Getränkeauslass (A) des Inline-Schankanlagen-Imprägnierers von einer Druckkompensatoranordnung gebildet wird, mit einem einen Abschnitt des Getränkezufuhrstrangs bildenden Leitungsstück (2, 30, 12; 102, 130; 502, 530, 512) und einem in dem Leitungsstück (2, 30, 12; 102. 130; 502, 530, 512) beweglich angeordneten Drosselkörper (8; 108; 508), der während des Zapfvorgangs einen Querschnitt des Leitungsstücks (2, 30, 12; 102, 130; 502, 530, 512) für das zu zapfende Getränk freigibt, so dass an seiner Oberfläche ein Getränk vorbeiströmt, wobei der Drosselkörper (8; 108: 508) über eine Vorspanneinrichtung (9, 16; 109, 9a; 509) so gegen die Getränkeströmung zu einer Wand des Leitungsstücks (2, 30, 12: 102. 130; 502, 530, 512) hin vorgespannt ist, dass der Querschnitt unterhalb eines vorgegebenen Druckunterschieds zwischen der Einlassseite und der Auslassseite nicht freigegeben wird und die Vorspanneinrichtung (9, 16; 109, 9a; 509) zumindest eine Feder (9; 109; 509) umfasst, über die der Drosselkörper (8; 108; 508) gegen die Getränkeströmung abgestützt ist, und wobei die die Mischzelle (1) auslassseitig abschließende Wand als Anschlussstück (20; 120; 520) für das Leitungsstück (2, 30, 12: 102, 130) ausgebildet ist, in welchem der Drosselkörper (8; 108) angeordnet ist.

20. Inline-Schankanlagen-Imprägnierer nach Anspruch 19, **dadurch gekennzeichnet, dass** das sich das Leitungsstück (2, 30, 12; 102, 130; 502, 530, 512) zumindest in seinem einlassseitigen Abschnitt in Richtung zum Zapfhahn hin aufweitet und der Drosselkörper (8; 108; 508) die Form eines langgestreckten Körpers aufweist, der sich mit der Aufweitung des Leitungsstücks (2, 30, 12; 102, 130; 502, 530, 512) kegelstumpfartig verdickt, wobei die einlassseitige Spitze des Drosselkörpers (8; 108; 508) abgerundet ist.

21. Inline-Schankanlagen-Imprägnierer nach Anspruch 20, **dadurch gekennzeichnet, dass** der Rohrkörper (30; 530) als an einen Innengewindeflansch (20; 520) anschraubbarer Gewindestopfen (30; 530) ausgebildet ist.

22. Imprägnieranlage zum Vermischen eines Getränkevorprodukts mit mehreren Gasen, **dadurch gekennzeichnet, dass** eine Mehrzahl von Inline-Schankanlagen-Imprägnierem nach einem der Ansprüche 1 bis 21 so in Reihe geschalten sind, dass der Ablauf eines vorhergehenden Inline-Schankanlagen-Imprägnierers mit dem Flüssigkeitszulauf eines nachfolgenden Inline-Schankanlagen-Imprägnierers verbunden ist.

23. Schankanlage mit Inline-Begasung, mit einem Getränkezufuhrstrang zu einem Zapfhahn, **dadurch gekennzeichnet, dass** in dem Getränkezufuhrstrang ein Inline-Schankanlagen-Imprägnierer nach einem der Ansprüche 1 bis 21 oder eine Imprägnieranlage nach Anspruch 22 vorgesehen ist.

## Claims

1. An inline bar system impregnator for inline gassing of a nonaerated or only slightly aerated beverage precursor product (F) in a bar system, such as sodas, soft drinks, water, or juice with carbon dioxide or nitrogen, or a noneffervescent or only slightly effervescent beer precursor product, or a beer precursor product containing no or only slightly CO₂, with CO₂ or nitrogen, having
a mixing cell (1), in particular tubular, which except for a liquid inlet (6) and a gas inlet (3), both discharging into the mixing cell, and an outlet (7), is partitioned off from the surroundings, and at least one impregnator body (11, 13, 15; 213; 513) is disposed in the mixing cell (1) in such a way that the flow through the mixing cell (1) of the beverage precursor product (F) and gas (G) must necessarily take place through the impregnator body (11, 13, 15), **characterized in that** disposed in the mixing cell (1) is at least one impregnator body (11, 13, 15), which comprises a solid body having pores, namely a foam material, a sponge, or a sintered material.

2. The inline bar system impregnator as defined by claim 1, **characterized in that** the impregnator body (11, 13, 15) is embodied as a disk that fills the diameter of the mixing tube (1).

3. The inline bar system impregnator as defined by one of the foregoing claims, **characterized in that** the impregnator body, provided with a mounting, is embodied as an impregnation cartridge that fills the diameter of the mixing tube.

4. The inline bar system impregnator as defined by one of the foregoing claims, **characterized in that** a high-frequency or ultrasonic vibrator acting on the interior of the mixing cell (1) is provided.

5. The inline bar system impregnator as defined by one of the foregoing claims, **characterized in that** a first impregnator body (11) comprising a first porous material is followed downstream in the mixing cell (1) by at least one second impregnator body (13, 15) comprising one or more other porous materials.

6. The inline bar system impregnator as defined by one of the foregoing claims, **characterized in that** a head piece (21; 121; 221), sealing off the mixing cell (1) on the gas and liquid infeed side from the surroundings is provided with one connection (25; 225) for a liquid infeed line and one connection (23; 223) for a gas infeed line.

7. The inline bar system impregnator as defined by claim 6, **characterized in that** the head piece (21) is penetrated by a liquid channel, which discharges into the mixing tube (1) in particular eccentrically or annularly to a mixing tube axis (A) and is preferably secured by a check valve (27), and by a gas passage channel, which discharges into the mixing tube (1) in particular centrally to the mixing tube axis (A) and which is preferably likewise secured by a check valve (27).

8. The inline bar system impregnator as defined by one of the foregoing claims, **characterized in that** a second gas inlet or a second gas infeed line connection for feeding a second gas into the mixing cell is provided.

9. The inline bar system impregnator for inline gassing of liquids, such as sodas, soft drinks, water, or juice, with carbon dioxide or nitrogen and in particular of a low-carbon-dioxide or carbon-dioxide-free beer precursor product with carbon dioxide or nitrogen, as defined by one of the foregoing claims, having a mixing cell (1), which has a mixing tube axis (A), a gas inlet (G), and a liquid inlet (F), and a gas inlet valve (129; 229; 329; 429; 529) and a liquid inlet valve (127; 227; 327; 427) are provided, which are arranged for opening and closing the gas and liquid inlets (G, F) in accordance with the magnitude of a pressure drop from the inlet side to the mixing cell (1), and the gas inlet valve (129; 229; 329; 429; 529) has a gas inlet closing element (129; 229; 329; 429; 529), disposed in a gas inlet channel, and the liquid inlet valve (127; 227; 327; 527) has a liquid inlet closing element (127; 227; 327; 527), disposed in the liquid inlet channel, **characterized in that**
the gas inlet closing element (129; 229; 329; 429; 529) and the liquid inlet closing element (127; 227; 327; 527) are coupled to one another in such a way that the gas inlet valve (129; 229; 329; 429; 529) opens the gas inlet (G) to a predetermined degree of opening, as a function of a degree of opening of the liquid inlet (F) that is established.

10. The inline bar system impregnator as defined by claim 9, **characterized in that** the liquid inlet closing element (127; 227; 327; 527) is prestressed toward the liquid inlet side by a prestressing device (134; 234), and the gas inlet closing element (129; 229; 329; 429; 529) and the liquid inlet closing element (127; 227; 327; 527) are joined together in one piece, so that a displacement of the liquid inlet closing element (129; 229; 329; 529) is transmitted to the gas inlet closing element (127; 227; 327; 527).

11. The inline bar system impregnator as defined by claim 9 or 10, **characterized in that** the liquid inlet channel has a liquid inlet blocking portion, aligned with a gas inlet blocking portion of the gas inlet channel, and the liquid inlet closing element (127; 227; 327; 527) and the gas inlet closing element (129; 229; 329; 429; 529) communicate with an elongated valve slide unit (127, 129; 227, 228, 229; 327, 329; 22 , 428, 429; 527, 528, 529), and the liquid inlet closing element (127; 227; 327; 527) fills the liquid inlet blocking portion, and the gas inlet closing element (129; 229; 329; 429; 529) fills the gas inlet blocking portion, in a closing position, and in an opening position they open a flow to a degree that corresponds to the pressure drop toward the mixing cell.

12. The inline bar system impregnator as defined by one of claims 9 through 11, **characterized in that** the liquid inlet closing element (227; 327; 527) is a hollow body surrounded on multiple sides, which is open toward the liquid infeed side (F), and the gas inlet closing element (229; 329; 429; 529) is a hollow body, surrounded on multiple sides, which toward the mixing cell side (237) has at least one mixing cell opening (232; 532), and in each of the walls surrounding the respective hollow bodies on multiple sides at least one respective liquid passage 236; 336; 536) for the beverage precursor product and at least one gas passage (238; 338; 438; 538) for the gas are provided, and the liquid inlet closing element (227; 327; 527), in an opening position, protrudes into a volume (237) on the side toward the mixing cell in such a way that the liquid passage (236; 336; 536) is at least one partly opened, and the gas inlet closing element (229; 329; 429; 529) protrudes into a volume (236) on the side toward the gas inlet in such way that the gas passage (238; 338; 438; 538) is at least partly opened.

13. The inline bar system impregnator as defined by one of claims 9 through 12, **characterized in that** at least for the gas inlet closing element (229; 329; 429; 529), a seal (239; 539) is provided on the gas inlet blocking portion.

14. The inline bar system impregnator as defined by one of claims 9 through 13, **characterized in that** the liquid inlet blocking portion has a larger diameter than the gas inlet blocking portion, and the liquid inlet closing element (227; 327; 527) adjoins the gas inlet closing element (229; 329; 429; 529) via a shoulder on which an annular spring (134; 234), functioning as a prestressing device (134; 234), is braced on one end, which spring surrounds the gas inlet closing element (229; 329; 429; 529) in a piston slide portion (228; 528), and is braced on its other end on a wall that defines the volume (237) on the side toward the mixing cell.

15. The inline bar system impregnator as defined by one of claims 9 through 14, **characterized in that** the liquid passages (236; 336; 536) are bores (236; 336; 536) that are distributed over the wall of the liquid inlet closing element (227; 327; 527).

16. The inline bar system impregnator as defined by one of claims 9 through 15, **characterized in that** the gas passages (238; 338; 438; 538) are bores (238; 338; 438; 538) distributed over the wall of the gas inlet closing element (227; 327).

17. The inline bar system impregnator as defined by claim 15 or 16, **characterized in that** the liquid inlet closing element (227; 327; 527) and/or the gas inlet closing element (229; 329; 429; 529) is a cylindrical body or has a cylindrical shape.

18. The inline bar system impregnator as defined by claim 17, **characterized in that** the liquid passages (236; 536) and/or gas passages (238; 438; 538) are disposed as a chain of bores disposed in a spiral about the side wall of the respective closing element (227, 229; 527, 529).

19. The inline bar system impregnator as defined by one of claims 1 through 18, for a bar system with inline gassing, having the tubular mixing cell (1), which has a liquid inlet (F), a gas inlet (G), and a beverage outlet (A), **characterized in that** the beverage outlet (A) of the inline bar system impregnator is formed by a pressure compensator assembly, having a line segment (2, 30, 12; 102, 130; 502, 530, 512), forming a portion of the beverage infeed line, and having a throttle restriction (8; 108; 508) disposed movably in the line segment (2, 30, 12; 102, 130; 502, 530, 512), which throttle restriction, during the tapping operation, opens a cross section of the line segment (2, 30, 12; 102, 130; 502, 530, 512) for the beverage to be tapped, so that a beverage flows past it at its surface, wherein the throttle restriction (8; 108; 508) is prestressed, counter to the beverage flow, toward one wall of the line segment (2, 30, 12; 102, 130; 502, 530, 512) via a prestressing device (9, 16; 109, 9a; 509) such that below a predetermined pressure difference between the inlet side and the outlet side, the cross section is not opened, and wherein the prestressing device (9, 16; 109, 9a; 509) includes at least one spring (9; 109; 509), by way of which the throttle restriction (8; 108; 508) is braced counter to the beverage flow.

20. The inline bar system impregnator as defined by claim 19, **characterized in that** the line segment (2, 30, 12; 102, 130; 502, 530, 512) widens, at least in its inlet-side portion, in the direction toward the dispensing tap, and the throttle restriction (8; 108; 508) has the shape of an elongated body, which becomes thicker in the manner of a truncated cone with the widening of the line segment (2, 30, 12; 102, 130; 502, 530, 512), wherein the inlet-side tip of the throttle restriction (8; 108; 508) is rounded.

21. The inline bar system impregnator as defined by claim 20, **characterized in that** the tubular body (30; 530) is embodied as a threaded stopper (30; 530) which can be screwed onto a female-threaded flange (20; 520).

22. An impregnating system for mixing a beverage precursor product with a plurality of gases, **characterized in that** a plurality of inline bar system impregnators as defined by one of claims 1 through 21 is connected in series in such a way that the outlet of a preceding inline bar system impregnator communicates with the liquid inlet of a following inline bar system impregnator.

23. A bar system with inline gassing, having a beverage infeed line to a dispensing tap, **characterized in that** in the beverage infeed line, an inline bar system impregnator as defined by one of claims 1 through 21 or an impregnation system as defined by claim 22 is provided.

## Revendications

1. Imprégnateur en ligne pour installation de débit de boissons, destiné à imprégner en ligne - dans une installation de débit de boissons - un produit préliminaire de boisson non gazeux ou faiblement gazeux (F), tels que les limonades, les boissons non alcoolisées, l'eau ou le jus, de gaz carbonique ou d'azote, ou un produit préliminaire de bière non pétillant ou faiblement pétillant ou bien contenant du CO₂, de gaz carbonique ou d'azote, comprenant une cellule de mélange (1) en particulier tubulaire qui, à l'exception d'une entrée de liquide (6), d'une entrée de gaz (3) et d'une sortie (7), est isolée par rapport à l'environnement, dans ladite cellule de mélange (1) étant disposé au moins un corps d'imprégnation (11, 13, 15 ; 213, 513) de telle manière que le passage du produit préliminaire de boisson (F) et du gaz (G) à travers ladite cellule de mélange (1) doit se faire forcément à travers le corps d'imprégnation (11, 13, 15), **caractérisé par le fait que** dans ladite cellule de mélange (1) est disposé au moins un corps d'imprégnation (11, 13, 15) qui se compose d'un solide présentant des pores, à avoir d'une mousse, d'une éponge ou d'un matériau fritté.

2. Imprégnateur en ligne pour installation de débit de boissons, selon la revendication 1, **caractérisé par le fait que** ledit corps d'imprégnation (11, 13, 15) est réalisé sous forme d'un disque occupant le diamètre entier du tube mélangeur (1).

3. Imprégnateur en ligne pour installation de débit de boissons, selon l'une quelconque des revendications précédentes, **caractérisé par le fait que** ledit corps d'imprégnation, pourvu d'une monture, est réalisé de manière à former une cartouche d'imprégnation occupant le diamètre entier du tube mélangeur (1).

4. Imprégnateur en ligne pour installation de débit de boissons, selon l'une quelconque des revendications précédentes, **caractérisé par le fait que** l'on prévoit un dispositif de vibration à haute fréquence ou aux ultrasons agissant sur l'intérieur de ladite cellule de mélange (1).

5. Imprégnateur en ligne pour installation de débit de boissons, selon l'une quelconque des revendications précédentes, **caractérisé par le fait que**, dans ladite cellule de mélange (1), un premier corps d'imprégnation (11) réalisé dans une première matière poreuse est suivi d'au moins un deuxième corps d'imprégnation (13, 15) réalisé dans une ou plusieurs autre(s) matière(s) poreuse(s).

6. Imprégnateur en ligne pour installation de débit de boissons, selon l'une quelconque des revendications précédentes, **caractérisé par le fait que** l'on prévoit une pièce de tête (21 ; 121 ; 221) qui assure l'étanchéité de la cellule de mélange (1) par rapport à l'environnement, du côté des entrées de gaz et de liquide, et qui comprend un raccord (25 ; 225) pour une conduite d'amenée de liquide ainsi qu'un raccord (23 ; 223) pour une conduite d'amenée de gaz.

7. Imprégnateur en ligne pour installation de débit de boissons, selon la revendication 6, **caractérisé par le fait que** ladite pièce de tête (21) est traversée par un canal de liquide débouchant dans le tube mélangeur (1) en particulier de façon excentrique ou annulaire par rapport à un axe de tube mélangeur (A), ledit canal de liquide étant sécurisé de préférence au moyen d'un clapet anti-retour (27), ainsi que par un canal de passage de gaz qui débouche dans le tube mélangeur (1) en particulier de manière centrale par rapport à l'axe de tube mélangeur (A) et qui est sécurisé, lui aussi, de préférence au moyen d'un clapet anti-retour (27).

8. Imprégnateur en ligne pour installation de débit de boissons, selon l'une quelconque des revendications précédentes, **caractérisé par le fait que** l'on prévoit une seconde entrée de gaz ou bien un second raccord pour conduite d'amenée de gaz pour amener un deuxième gaz à ladite cellule de mélange.

9. Imprégnateur en ligne pour installation de débit de boissons, destiné à imprégner en ligne - dans une installation de débit de boissons - des produits préliminaires de boisson, tels que les limonades, les boissons non alcoolisées, l'eau ou le jus, de gaz carbonique ou d'azote, et en particulier un produit préliminaire de bière contenant peu ou ne contenant pas de gaz carbonique, de gaz carbonique ou d'azote, selon l'une quelconque des revendications précédentes, avec une cellule de mélange (1) présentant une sortie de mélange (A), une entrée de gaz (G) et une entrée de liquide (F), dans lequel sont prévues une soupape d'admission de gaz (129 ; 229 ; 329 ; 429 ; 529) et une soupape d'admission de liquide (127 ; 227 ; 327 ; 427) aménagées pour libérer et pour fermer lesdites entrées de gaz et de liquide (G, F) en fonction de l'importance d'une chute de pression depuis le côté d'entrée vers la cellule de mélange (1), ladite soupape d'admission de gaz (129 ; 229, 329 ; 429 ; 529) présentant un élément de fermeture d'entrée de gaz (129 ; 229 ; 329 ; 429 ; 529) disposé dans un canal d'admission de gaz et ladite soupape d'admission de liquide (127 ; 227 ; 327 ; 527) présentant un élément de fermeture d'entrée de liquide (127 ; 227 ; 327 ; 527) disposé dans le canal d'admission de liquide, **caractérisé par le fait que** ledit élément de fermeture d'entrée de gaz (129 ; 229 ; 329 ; 429 ; 529) et ledit élément de fermeture d'entrée de liquide (127 ; 227 ; 327 ; 527) sont couplés l'un à l'autre de telle façon que la soupape d'admission de gaz (129 ; 229 ; 329 ; 429 ; 529) libère l'entrée de gaz (G) à un degré donné d'ouverture en fonction d'un degré d'ouverture présent à l'entrée de liquide (F).

10. Imprégnateur en ligne pour installation de débit de boissons, selon la revendication 9, **caractérisé par le fait que** ledit élément de fermeture d'entrée de liquide (127 ; 227 ; 327 ; 527) est précontraint au moyen d'un dispositif de précontrainte (134 ; 234) en direction du côté d'entrée de liquide, et que ledit élément de fermeture d'entrée de gaz (129 ; 229 ; 329 ; 429 ; 529) et ledit élément de fermeture d'entrée de liquide (127 ; 227 ; 327 ; 527) sont reliés entre eux pour former une seule pièce de sorte qu'un déplacement de l'élément de fermeture d'entrée de liquide (127 ; 227 ; 327 ; 527) est transmis à l'élément de fermeture d'entrée de gaz (129 ; 229 ; 329 ; 529).

11. Imprégnateur en ligne pour installation de débit de boissons, selon la revendication 9 ou 10, **caractérisé par le fait que** le canal d'admission de liquide présente une section d'obturation d'entrée de liquide alignée avec une section d'obturation d'entrée de gaz du canal d'admission de gaz, ledit élément de fermeture d'entrée de liquide (127 ; 227 ; 327 ; 527) et ledit élément de fermeture d'entrée de gaz (129 ; 229 ; 329 ; 429 ; 529) étant reliés entre eux pour former une unité de tiroir de soupape (127, 129 ; 227, 228, 229 ; 327, 329 ; 427, 428, 429 ; 527, 528, 529) s'étendant longitudinalement, et, dans une position de fermeture, l'élément de fermeture d'entrée de liquide (127 ; 227 ; 327 ; 527) obturant la section d'obturation d'entrée de liquide et l'élément de fermeture d'entrée de gaz (129 ; 229 ; 329 ; 429 ; 529) obturant ladite section d'obturation d'entrée de gaz et, dans une position d'ouverture, ceux-ci autorisant un courant à un degré correspondant à la chute de pression vers la cellule de mélange.

12. Imprégnateur en ligne pour installation de débit de boissons, selon l'une quelconque des revendications 9 à 11, **caractérisé par le fait que** ledit élément de fermeture d'entrée de liquide (227 ; 327 ; 527) est un corps creux fermé sur plusieurs côtés qui est ouvert en direction du côté d'admission de liquide (F) et que ledit élément de fermeture d'entrée de gaz (229 ; 329 ; 429 ; 529) est un corps creux fermé sur plusieurs côtés qui présente au moins une ouverture de cellule de mélange (232 ; 532) en direction du côté de cellule de mélange (237), dans les parois fermant sur plusieurs côtés le corps creux respectif étant prévus respectivement au moins un passage de liquide (236 ; 336 ; 536) pour le produit préliminaire de boisson et au moins un passage de gaz (238 ; 338 ; 438 ; 538) pour le gaz, et, dans une position d'ouverture, l'élément de fermeture d'entrée de liquide (227 ; 327 ; 527) projetant dans un volume (237) de la cellule de mélange de telle manière que le passage de liquide (236 ; 336 ; 536) est libéré au moins en partie, et l'élément de fermeture d'entrée de gaz (229 ; 329 ; 429 ; 529) projetant dans un volume (235) de l'entrée de gaz de telle manière que le passage de gaz (238 ; 338 ; 438 ; 538) est libéré au moins en partie.

13. Imprégnateur en ligne pour installation de débit de boissons, selon l'une quelconque des revendications 9 à 12, **caractérisé par le fait que**, au moins pour ledit élément de fermeture d'entrée de gaz (229 ; 329 ; 429 ; 529), un joint d'étanchéité (239 ; 539) est prévu sur la section d'obturation d'entrée de gaz.

14. Imprégnateur en ligne pour installation de débit de boissons, selon l'une quelconque des revendications 9 à 13, **caractérisé par le fait que** ladite section d'obturation de liquide présente un diamètre supérieur à celui de la section d'obturation de gaz, ledit élément de fermeture d'entrée de liquide (227 ; 327 ; 527) se raccordant par un épaulement à l'élément de fermeture d'entrée de gaz (229 ; 329 ; 429 ; 529), un ressort-bague (134 ; 234) qui fait fonction de dispositif de précontrainte (134 ; 234) et qui entoure ledit élément de fermeture d'entrée de gaz (229 ; 329 ; 429 ; 529) dans une section de robinet à piston (228 ; 528) s'appuyant par une extrémité sur ledit épaulement et par son autre extrémité sur une paroi délimitant le volume (237) de la cellule de mélange.

15. Imprégnateur en ligne pour installation de débit de boissons, selon l'une quelconque des revendications 9 à 14, **caractérisé par le fait que** les passages de liquide (236 ; 336 ; 536) sont des perçages (236 ; 336 ; 536) répartis sur la paroi de l'élément de fermeture d'entrée de liquide (227 ; 327 ; 527).

16. Imprégnateur en ligne pour installation de débit de boissons, selon l'une quelconque des revendications 9 à 15, **caractérisé par le fait que** les passages de gaz (238 ; 338 ; 438 ; 538) sont des perçages (238 ; 338 ; 438 ; 538) répartis sur la paroi de l'élément de fermeture d'entrée de gaz (227 ; 327).

17. Imprégnateur en ligne pour installation de débit de boissons, selon la revendication 15 ou 16, **caractérisé par le fait que** l'élément de fermeture d'entrée de liquide (227 ; 327 ; 527) et/ou l'élément de fermeture d'entrée de gaz (229 ; 329 ; 429 ; 529) sont des corps cylindriques ou bien présentent une forme cylindrique.

18. Imprégnateur en ligne pour installation de débit de boissons, selon la revendication 17, **caractérisé par le fait que** les passages de liquide (236 ; 536) et/ou de gaz (238 ; 438 ; 538) sont réalisés sous forme d'une chaîne de perçages disposée en spirale autour de la paroi latérale de l'élément respectif de fermeture (227, 229 ; 527,529).

19. Imprégnateur en ligne pour installation de débit de boissons, selon l'une quelconque des revendications 1 à 18, pour une installation de débit de boissons à imprégnation en ligne, comprenant une cellule de mélange tubulaire (1) qui présente une entrée de liquide (F), une entrée de gaz (G) et une sortie de boisson (A), **caractérisé par le fait que** ladite sortie de boisson (A) de l'imprégnateur en ligne pour installation de débit de boissons est formée d'un ensemble de compensateur de pression, comprenant un tronçon de conduite (2, 30, 12 ; 102, 130 ; 502, 530, 512) formant une section de la branche d'admission de boisson ainsi qu'un corps d'étranglement (8 ; 108 ; 508) qui est disposé de manière mobile dans ledit tronçon de conduite (2, 30, 12 ; 102, 130 ; 502, 530, 512) et qui, lors de l'action de tirer, libère une section transversale du tronçon de conduite (2, 30, 12 ; 102, 130 ; 502, 530, 512) pour la boisson à tirer de sorte qu'une boisson s'écoule devant sa surface, ledit corps d'étranglement (8 ; 108 ; 508) étant précontraint par un dispositif de précontrainte (9, 16 ; 109, 9a ; 509) contre le courant de boisson, en direction d'une paroi du tronçon de conduite (2, 30, 12 ; 102, 130 ; 502, 530, 512), de telle façon la section transversale n'est pas libérée au-dessous d'une différence de pression donnée entre le côté d'entrée et le côté de sortie, et ledit dispositif de précontrainte (9, 16 ; 109, 9a ; 509) comprenant au moins un ressort (9 ; 109 ; 509) par l'intermédiaire duquel ledit corps d'étranglement (8 ; 108 ; 508) est appuyé contre le courant de boisson, et la paroi fermant la cellule de mélange (1) du côté de la sortie étant réalisée comme pièce de raccordement (20 ; 120 ; 520) pour le tronçon de conduite (2, 30, 12 ; 102 ; 130) dans lequel est disposé ledit corps d'étranglement (8 ; 108).

20. Imprégnateur en ligne pour installation de débit de boissons, selon la revendication 19, **caractérisé par le fait que** ledit tronçon de conduite (2, 30, 12 ; 102, 130 ; 502, 530, 512) s'évase en direction du robinet de prise au moins dans sa section située du côté d'entrée et que le corps d'étranglement (8 ; 108 ; 508) présente la forme d'un corps allongé qui, avec l'évasement du tronçon de conduite (2, 30, 12 ; 102, 130 ; 502, 530, 512), s'épaissit à la manière d'un tronc de cône, la pointe du corps d'étranglement (8 ; 108 ; 508) située du côté d'entrée étant arrondie.

21. Imprégnateur en ligne pour installation de débit de boissons, selon la revendication 20, **caractérisé par le fait que** le corps tubulaire (30 ; 530) est réalisé en tant que bouchon fileté (30 ; 530) apte à être vissé sur une bride taraudée (20 ; 520).

22. Installation d'imprégnation pour mélanger un produit préliminaire de boisson avec plusieurs gaz, **caractérisée par le fait qu'**une pluralité d'imprégnateurs en ligne pour installation de débit de boissons, selon l'une quelconque des revendications 1 à 21, sont montés en série de telle façon que la sortie d'un imprégnateur en ligne précédent pour installation de débit de boissons est reliée à l'entrée de liquide d'un imprégnateur en ligne suivant pour installation de débit de boissons.

23. Installation de débit de boissons à imprégnation en ligne, comprenant une branche d'admission de boisson menant vers un robinet de prise, **caractérisée par le fait que** dans ladite branche d'admission de boisson est prévu(e) un imprégnateur en ligne pour installation de débit de boissons selon l'une quelconque des revendications 1 à 21 ou une installation d'imprégnation selon la revendication 22.
